# FASCICULE DE BREVET EUROPEEN

(11) **EP 0 748 415 B1**
(45) Date de publication et mention de la délivrance du brevet: **07.01.1999**
(21) Numéro de dépôt: 95909837.7
(22) Date de dépôt: 16.02.1995
(51) Int. Cl.: F01C 1/073

(54) **MACHINE A PISTONS ROTATIFS UTILISABLE NOTAMMENT EN TANT QUE MOTEUR THERMIQUE**
ROTATIONSKOLBENMASCHINE INSBESONDERE WÄRMEKRAFTMASCHINE
ROTARY PISTON MACHINE USABLE PARTICULARLY AS A THERMAL ENGINE

(30) Priorité: 18.02.1994 FR 9402076; 23.12.1994 FR 9415686
(43) Date de publication de la demande: 18.12.1996
(73) Titulaire: Raso, Roland, 31000 Toulouse (FR)
(72) Inventeur: Raso, Roland, 31000 Toulouse (FR)
(74) Mandataire: Ravina, Bernard
(86) Numéro de dépôt international: FR9500185
(87) Numéro de publication internationale: WO9522684

(56) Documents cités:
- DE-A- 3 430 578
- GB-A- 432 751
- US-A- 1 481 220

## Description

La présente invention a pour objet une machine à pistons rotatifs utilisable notamment en tant que moteur thermique, par exemple du type dit à explosion ou diesel.

Il est précisé que dans la présente demande on entend par demi-tour une rotation selon un angle de 180 degrés.
On connait des moteurs comportant plusieurs paires de pistons entraînées en rotation autour de l'axe d'un arbre de prise de puissance, chacune des paires de pistons déterminant une chambre à volume variable dans laquelle lors de la phase d'admission est introduit le mélange gazeux. La rotation de l'arbre de prise de puissance résulte de la détente des gaz lors de la phase correspondante du cycle thermodynamique. A l'arbre de prise de puissance est fixé l'un des deux pistons, l'autre piston étant fixé à un arbre de renvoi lié cinématiquement à l'arbre de prise de puissance par une transmission de mouvement. L'arbre de prise de puissance et l'arbre de renvoi sont montés coaxialement l'un dans l'autre et la transmission de mouvement induit un mouvement de rotation alternatif de l'arbre de renvoi par rapport à l'arbre de prise de puissance, de sorte que le volume de la chambre déterminée par chaque paire de pistons, évolue alternativement entre un minimum et un maximum et ce en concordance avec les phases du cycle thermodynamique utilisé.

Plusieurs solutions ont été proposées pour la réalisation de la transmission de mouvement entre l'arbre de prise de puissance et l'arbre de renvoi. C'est ainsi que l'on a proposé une transmission mettant en oeuvre des roues elliptiques dentées, qui sont complexes à fabriquer, ou des roues dentées excentrées dont le balourd doit être compensé par des masses d'équilibrage, ce qui augmente l'importance des masses en mouvement. On a également proposé des transmissions de mouvement comportant deux pignons satellites coopérant en engrènement avec un pignon central et solidaires chacun d'un système à bielle et manivelle induisant sur l'arbre de renvoi, par l'intermédiaire d'un bras radial, un mouvement angulaire de va et vient. Avec une telle solution, des masses d'équilibrage sont également nécessaires, les systèmes à bielles et manivelles par constitution étant générateurs d'effet de balourd. De plus ces masses additionnelles sont placées en éloignement d'un axe de rotation ce qui contribue à diminuer le rendement du moteur.

On connait également de l'état de la technique des moteurs équipés de deux rotors montés en interpénétration l'un dans l'autre, le mouvement de l'un d'entre eux étant continu tandis que le mouvement de l'autre s'effectuant de manière intermittente. Ce type de moteur comporte un moyen débrayable d'actionnement du second rotor, ce dit moyen étant constitué par une transmission de mouvement entre le premier rotor et le second. On connait aussi du document DE-A-34 30 578 une machine à pistons rotatifs comprenant les caractéristiques du préambule de la revendication 1.

Il est apparu que les solutions proposées pour la réalisation de la transmission de mouvement ne donnent pas satisfaction.

La présente invention a pour objet de résoudre les problèmes sus-évoqués et se rapporte à un moteur du type précité comprenant un bloc moteur 1 dans lequel est pratiquée une chambre cylindrique 2 dans laquelle sont montés de manière coaxiale, en interpénétration, deux rotors 5, 8 qui forment avec la dite chambre au moins un capsulisme assujetti à tourner autour de l'axe géométrique de la chambre cylindrique 2 et dans lequel évolue un mélange gazeux suivant les phases d'un cycle thermodynamique, l'un des deux rotors, le rotor 5 étant animé d'un mouvement de rotation continu tandis que l'autre, le rotor 8 étant animé d'un mouvement intermittent de rotation de même sens que le premier, la dite machine comportant de plus :
- un moyen débrayable d'actionnement du second rotor en rotation constitué par un moyen de transmission de mouvement entre le rotor 5 et le rotor 8, accouplé d'une part au premier rotor 5 et d'autre part au rotor 8, le dit moyen de transmission, sur la chaine cinématique de transmission de mouvement entre le rotor 5 et le rotor 8, comportant un organe d'embrayage.

Cette machine se caractérise essentiellement en ce qu'elle est pourvue d'un mécanisme anti-retour comportant un premier élément 12 fixé au bloc moteur 1 et un seconc élément 13 en prise avec le rotor 8 à fonctionnement intermittent, les dits éléments 12, 13, pendant les phases de détente et d'admission coopèrent en blocage angulaire l'un avec l'autre pour interdire le mouvement rétrogire du rotor 8 à mouvement intermittent, et que le moyen de transmission de mouvement entre le rotor 5 et le rotor 8 est constitué par :
- une pompe hydraulique 24 accouplée par son rotor au rotor 5 et par son stator au bloc moteur,
- un moteur hydraulique 25 accouplé au rotor 8 et connecté par l'intermédiaire d'un circuit hydraulique en boucle fermée ou transmission hydrostatique à la pompe hydraulique,
- au moins un clapet constituant organe d'embrayage, lequel pendant les phases d'admission et de détente ouvre partiellement ou en totalité le circuit hydraulique entre le moteur et la pompe et le ferme pendant les phases de compression et d'échappement, l'ouverture totale ou partielle conduisant à un débrayage tandis que la fermeture à un embrayage.

D'autres avantages et caractéristiques de l'invention apparaîtront à la lecture de la description d'une forme préférée de réalisation en se référant aux dessins annexés en lesquels :
- la figure 1 est une vue en coupe transversale d'un moteur selon une première forme de réalisation,
- la figure 2 est une vue en coupe transversale d'un moteur selon une seconde forme de réalisation,
- la figure 3 est une vue partielle, en coupe longitudinale du moteur selon l'invention,
- la figure 4 est une vue en coupe transversale d'un mécanisme anti-retour selon une première forme de réalisation,
- la figure 5 est une vue en coupe longitudinale selon la ligne A/A de la figure 4,
- la figure 6 est une vue en coupe transversale d'un mécanisme anti-retour selon une deuxième forme de réalisation,
- la figure 7 est une vue en coupe longitudinale selon la ligne B/B de la figure 6,
- la figure 8 montre en coupe transversale un actionneur hydraulique pouvant être associée au mécanisme anti-retour,
- la figure 9 est une demi-vue en coupe du moyen de transmission du mouvement,
- la figure 10 est une vue en coupe partielle, selon la ligne C/C de la figure 9,
- la figure 11 est une section selon la ligne D/D de la figure 9,
- la figure 12 est une vue en coupe de détail selon la ligne E/E de la figure 3,
- la figure 13 est une vue en coupe transversale d'un moteur hydraulique,
- la figure 14 est une vue en coupe longitudinale partielle du moteur hydraulique,
- la figure 15 est une vue schématique d'un moteur comportant plusieurs blocs moteurs répartis autour d'un arbre central moteur,
- la figure 16 est une vue en coupe partielle longitudinale du moteur selon la figure 15,
- la figure 17 est une section selon la ligne F/F de la figure 16,
- la figure 18 est une vue en coupe selon la ligne G/G de la figure 16,
- la figure 19 est une vue en coupe partielle selon la ligne H/H de la figure 18,
- les figures 20 à 25 montrent la phase d'admission du moteur selon la figure 1,
- les figures 26 à 31 montrent la phase de compression et d'allumage du moteur selon la figure 1,
- les figures 32 à 36 montrent la phase de détente, et le début de l'échappement du moteur selon la figure 1,
- les figures 37 à 42 montrent la phase d'échappement du moteur selon la figure 1,
- les figures 43 à 48 montrent la phase de détente se déroulant dans le premier capsulisme et la phase d'admission se déroulant dans le second pour le moteur selon la figure 2,
- les figures 49 à 54 montrent la phase d'échappement se déroulant dans le premier capsulisme et la phase de compression se déroulant dans le second pour le moteur selon la figure 2,
- la figure 55 est une vue en coupe longitudinale d'un mécanisme anti-retour selon une troisième forme de réalisation,
- la figure 56 est, selon une échelle réduite, une vue en coupe selon la ligne JJ de la figure 54,
- la figure 57 est une vue en coupe longitudinale d'une quatrième forme de réalisation d'un mécanisme anti-retour,
- la figure 58 est, selon une échelle réduite, une vue en coupe selon la ligne KK de la figure 57,
- la figure 59 est, selon une échelle réduite, une vue en coupe selon la ligne LL de la figure 57,
- la figure 60 est une vue en coupe d'un ensemble pompe et moteur hydraulique selon une autre forme de réalisation,
- la figure 61 est une vue en coupe selon la ligne MM de la figure 60,
- la figure 62 est une vue en coupe longitudinale d'une variante du moteur selon la seconde forme de réalisation,
- la figure 63 est une vue en coupe selon la ligne NN de la figure 62,
- la figure 64 est une vue en coupe d'une pompe selon une autre forme de réalisation,
- la figure 65 est une coupe selon la ligne OO de la figure 64,
- la figure 66 est une coupe selon la ligne QQ de la figure 65.
- la figure 67 est une vue schématique d'un clapet piloté, taré pour la mise à la décharge des circuits hydraulique.
- la figure 68 est une vue d'une couronne selon la flèche F de la figure 60,

Telle que représentée la machine à pistons rotatifs selon l'invention utilisable notamment comme moteur thermique à combustion interne du type à explosion, par exemple, ou bien de type diesel comprend au moins un bloc moteur 1 dans lequel est alésée une chambre cylindrique 2 dans laquelle sont montés à distance l'un de l'autre deux paliers 3 destinés à supporter un rotor 5 creux constituant l'arbre de sortie de puissance du moteur.
Au niveau de chaque palier 3, entre le corps 1 et le rotor 5 est disposée une barrière d'étanchéité constituée par exemple par un joint à lèvres (fig 3).
Le rotor 5 creux de forme générale cylindrique est traversé de part en part suivant son axe longitudinal par un alésage cylindrique 6.
De manière radiale à l'alésage 6, le rotor 5 comporte au moins un évidement 7. Cet évidemment, selon une section perpendiculaire à l'axe du rotor 5 épouse le contour d'un secteur de couronne circulaire. Suivant une section contenant l'axe longitudinal du rotor, l'évidement 7 présente une section droite de forme rectangulaire ou carrée.
Comme on peut le voir en figures 1, 2, 3 et 63 l'évidement 7 débouche dans l'alésage 6 et est délimité par le dit alésage, par deux faces 7A, 7B qui peuvent être planes (fig.1, 2, 3) ou non (fig.63) écartées angulairement l'une de l'autre et disposées chacune dans un plan géométrique parallèle à l'axe longitudinal du rotor. L'évidement est par ailleurs délimité par deux faces planes latérales 7C disposées chacune suivant un plan perpendiculaire à l'axe longitudinal du rotor 5.

A titre d'exemple purement indicatif, les faces 7A et 7B sont séparées angulairement l'une de l'autre par un arc de circonférence de valeur supérieure à 110°. Préférentiellement le moteur comprend au moins deux capsulismes diamétralement opposés et à cet effet au moins deux évidements 7 diamétralement opposés sont pratiqués dans le rotor 5, ces évidements étant séparés angulairement l'un de l'autre par deux parties pleines 5A du rotor 5 lesquelles présentent une section droite en forme de secteur de couronne circulaire. Les parties pleines 5A constituent chacune un piston.
Le rotor 5 présente en saillie sur sa surface cylindrique externe un ou plusieurs cordons d'étanchéïté 4 qui peuvent être continus, disposés autour de l'orifice de chaque évidement 7.
Ces cordons d'étanchéité externes 4 forment une barrière continue d'étanchéité autour de l'orifice de chaque évidement 7 et sont logés dans des rainures pratiquées autour des orifices de ces évidements. Ces cordons continus d'étanchéité seront formés par exemple par des segments d'étanchéité connus en soit, aboutés les uns aux autres pour ne former qu'une seule pièce. Ces cordons d'étanchéïté 4 tels que décrits sont assujettis à venir au contact de la surface cylindrique de la chambre 2.

Dans le rotor 5 tel que précédemment défini est monté en rotation un second rotor 8 constitué par un arbre 9 engagé en rotation dans l'alésage 6 du premier rotor et par au moins un piston 10 fixé de manière radiale au dit arbre 9 et engagé dans l'évidement 7.
Par l'arbre 9, le rotor 8 est supporté par deux paliers 11 montés à distance l'un de l'autre chacun dans un logement coaxial à l'alésage 6 du rotor 5. Entre l'alésage 6 du rotor 5 et l'arbre 9 du rotor 8 seront disposés, notamment autour des orifices des évidements 7, des cordons d'étanchéité qui peuvent être du type de ceux décrits précédemment dans le but de former une barrière étanche continue à ce niveau.

Le rotor 8 comprend préférentiellement au moins deux pistons 10 diamétralement opposés logés respectivement dans les deux évidements 7. Chaque piston 10 comporte en périphérie un segment d'étanchéité assujetti à venir contre la surface cylindrique de la chambre 2 d'une part et contre les surfaces 7C de l'évidement 7 d'autre part, ce segment d'étancheïté épousant de préférence le contour d'un U.

Les deux pistons 10 sont enracinés à un même corps s'étendant de manière diamétrale au travers de l'arbre 9 du second rotor 8 et forment avec le corps qu'une seule et même pièce, comme on peut le voir plus particulièrement sur les figures 1 et 2. Sur la figure 63 on peut voir que les pistons 10 sont enracinés directement à l'arbre 9

Chaque piston 10 réalise deux capsulismes avec la chambre cylindrique 2 et avec l'évidement 7 correspondant, c'est-à-dire, avec les faces latérales 7C, la face 7A d'un des pistons 5A et la face 7B de l'autre piston 5A.

Selon la forme préférée de réalisation, un seul de ces deux capsulismes est utilisé pour l'évolution d'un mélange gazeux suivant le cycle thermodynamique mais en variante on pourra prévoir l'utilisation de ces deux capsulismes. Sur les figures jointes, on peut remarquer que le capsulisme utilisé est celui délimité notamment par le piston 10 et par la face 7A du piston 5A correspondant.

Lors de chacune des quatre phases du cycle thermodynamique, à savoir, admission, compression, allumage-détente ou combustion-détente, échappement, le rotor 5 constituant arbre de sortie de puissance accompli environ un quart de tour. Le rotor 8 pendant les phases d'admission du mélange gazeux dans chaque capsulisme et de détente des gaz dans ce dernier (figures 20 à 25, 32 à 36, 43 à 48) est assujetti par un mécanisme anti-retour à demeurer angulairement fixe par rapport au bloc moteur au moins dans le sens rétrogire, tandis que pendant chacune des phases de compression du mélange gazeux et d'échappement des gaz brûlés (figures 26 à 31, 37 à 42, 49 à 54), il est assujetti par un moyen de transmission de mouvement à accomplir environ un demi-tour par rapport au bloc moteur. Pendant ces deux phases, le rotor 8 accompli par rapport au rotor 5 environ un quart de tour.

Le rotor 8 peut occuper deux positions d'arrêt distinctes l'une de l'autre et diamétralement opposées dont une coîncide avec celle qu'il occupe pendant la phase de détente et l'autre coincide à celle qu'il occupe pendant la phase d'admission. Le mécanisme anti-retour a pour but de s'opposer au mouvement rétrogire que pourrait accomplir le rotor 8 notamment sous l'effet du couple induit par les forces de poussée qui s'exercent sur l'un au moins des pistons 10 lors de la phase de détente des gaz.
Ce mécanisme anti-retour comprend un premier élément 12 monté dans un logement coaxial à la chambre 2, en fixation au bloc moteur 1 et un second élément 13 en prise avec le rotor 8 et monté dans le premier, un des deux éléments étant une roue à rochet comportant au moins deux dents 14 lesquelles sont disposées de manière diamétralement opposées et matérialisent les deux positions d'arrêt du rotor 8.
L'autre élément comporte deux pions 15 radiaux diamétralement opposés, montés chacun dans un alésage et ce de manière mobile depuis une position d'effacement ou de rétraction vers une position de sortie selon laquelle chacun d'entre eux s'engage dans la dent 14 correspondante de façon à assurer un blocage angulaire du rotor 8 selon un sens contraire au sens de rotation du rotor 5.

Préférentiellement, les pions 15 forment pistons dans leur alésage et sont mobilisés vers leur position de sortie et d'engagement dans leur dent 14 par un ressort et/ou par la pression hydraulique délivrée par une source de pression hydraulique.
En figures 4 et 5 est représenté un mécanisme anti-retour comportant une roue à rochet extérieure, les pions 15 étant engagés en coulissement dans un alésage commun pratiqué dans un corps cylindrique solidaire du rotor 8, ledit alésage pouvant être alimenté en pression hydraulique par un perçage axial connecté à une conduite d'alimentation en fluide hydraulique sous pression par l'intermédiaire d'un joint tournant.

Selon une autre forme de réalisation, telle que montrée en figure 6 et 7, la roue à rochet est solidaire du rotor 8, les deux pions 15 étant montés dans deux alésages opposés, alignés l'un à l'autre suivant un même diamètre. Selon cette forme de réalisation, les deux alésages peuvent être connectés à une même source de pression.
Chaque pion 15 de l'une ou l'autre forme de réalisation pourra être associé à un organe élastique tel un ressort de compression à spires, monté dans l'alésage correspondant. Cet organe élastique applique sur le pion 15 correspondant une action de poussée vers sa position de sortie.

Le premier élément 12 du mécanisme anti-retour est fixé au bloc moteur par l'intermédiaire d'un système 30 d'absorption et de dissipation des chocs mécaniques. Ce système est constitué par exemple par plusieurs éléments amortisseurs, régulièrement répartis dans l'intervalle annulaire entre le premier élément 12 et le bloc moteur, dans des cellules déformables délimitées chacune par deux parois radiales s'étendant dans l'intervalle annulaire dont une est fixée au premier élément et l'autre est fixée au bloc moteur.

La source de pression hydraulique d'actionnement des pistons 15 vers leur position d'engagement dans les dents 14 pourra être constituée par un actionneur hydraulique 16 à rotor excentré et à deux palettes mobiles 17.
Les palettes 17 séparent le volume interne du stator de l'actionneur hydraulique en une chambre avant 18 et en une chambre arrière 19 connectées l'une à l'autre via un clapet 20 anti-retour.
Dans la surface du stator est usinée une gorge annulaire 21 sur les bords de laquelle chaque palette 17, par une de ses extrémités est assujettie à glisser.
Le logement cylindrique comporte dans la gorge 21 deux segments d'étancheïté 22 diamètralement opposés, la position angulaire des segments d'étancheité 22 coïncidant avec les deux positions d'arrêt du rotor 8. Les palettes 17 sont montées de manière coulissante dans un logement diamétral du rotor de l'actionneur hydraulique. Les deux chambres 18 et 19, lorsque les palettes 17 sont décalées angulairement par rapport aux éléments d'étancheïté 22, sont en communication l'une avec l'autre par la gorge 21. En revanche, lorsque les palettes sont alignées avec les segments d'étancheité 22, les chambres avant 18 et arrière 19 ne sont en communication l'une avec l'autre que par l'intermédiaire du clapet anti-retour 20 qui interdit tout reflux d'huile de la chambre arrière 19 vers la chambre avant 18.
Un léger mouvement rétrogire du rotor 8 entraîne dans le même sens le rotor de l'actionneur, ce qui crée une surpression dans la chambre arrière 19 de l'actionneur 16 et cette surpression est utilisée pour actionner les pions radiaux 15 dans le sens de l'engagement dans les dents 14 de la roue à rochet. Dans ce but la chambre arrière 19 de l'actionneur 16 est en communication avec le ou les alésages des pions radiaux 15. Selon la forme préférée de réalisation, pour assurer cette communication, chaque palette 17 depuis son extrémité la plus près du centre du rotor est creusée d'une rainure 23 s'étendant de manière radiale par rapport au rotor excentré de l'actionneur 16, cette rainure radiale réalisant un passage vers le logement diamètral du rotor excentré lorsque seulement la palette occupe une position de sortie par rapport à ce logement. Cette palette 17 occupe cette position lorsque sa rainure 23 est en communication avec la chambre arrière 19. Comme on peut le voir en figure 8, la rainure 23 n'est pas pratiquée sur toute la longueur de la palette et son extrémité la plus écartée du centre du rotor demeure écartée de l'extrémité correspondante de la palette de sorte que lorsque cette dernière est totalement rétractée dans le logement diamétral, l'extrémité la plus écartée du centre du rotor obture l'extrémité correspondante du dit logement. Le logement diamétral du rotor excentré est en communication par l'intermédiaire d'un perçage et/ou d'un joint tournant avec le ou les alésages de guidage des pions 15.

On a précédemment décrit un mécanisme anti-retour dont les éléments 12 et 13 coopèrent en blocage angulaire l'un avec l'autre par pénétration de pions 15 dans des dents 14. Selon deux autres variantes d'exécution, telles que représentées respectivement en figures 55, 56 et 57 à 59 le premier élément 12 solidaire du bloc moteur et le second élément 13 solidaire du rotor à fonctionnement intermittent 8 forment au moins un alvéole 55 dans lequel, pendant les phases de détente et d'admission est emprisonné un volume d'huile pour interdire au moins la rotation rétrogire du second élément 13.
Comme on peut le voir sur les figures 55 à 59, le premier élément 12 comporte une chambre 56 dans laquelle est monté le second élément 13. Cette chambre admet comme axe de symétrie l'axe géométrique de rotation des rotors 5 et 8. Cette chambre est délimitée par deux parois, avant 57 et arrière 58, disposées en écartement l'une de l'autre et s'étendant chacune perpendiculairement à l'axe de symétrie et par une paroi d'enveloppe 59 disposée entre les parois avant et arrière. Le second élément 13 du mécanisme anti-retour est constitué par un noyau central 13A accouplé au rotor 8 et par deux palettes 60 s'étendant radialement du noyau et ce de manière diamétralement opposée.
Le noyau 13A du second élément est prolongé axialement par un arbre avec canelures destiné à être accouplé extérieurement à la chambre 56 à un manchon cannelé prévu en extrémité du rotor 8. L'arbre avec cannelures traverse de part en part la paroi avant 57 en s'engageant dans un alésage pratiqué dans cette dernière. Au niveau de l'alésage, l'arbre est lisse de façon à coopérer avec un palier de guidage, étanche monté dans l'alésage. De manière opposée à l'arbre cannelé, le noyau central 13A du second élément est prolongé axialement par un second arbre engagé dans un second palier de guidage monté dans un alésage pratiqué dans la paroi arrière 58. La face 59A interne à la chambre 56 de la paroi enveloppe 59 comporte deux secteurs de surface 61 diamétralement opposés par rapport à l'axe de rotation du second élément 13 contre lesquels sont appliqués l'extrémité des palettes radiales 60 lorsque les deux éléments du mécanisme anti-retour sont en relation de blocage angulaire l'un par rapport à l'autre. L'un des deux éléments du mécanisme anti-retour porte dans la chambre deux organes d'étanchéité 62 préférentiellemt constitués chacun par un volet et l'autre élément du mécanisme anti-retour est pourvu dans la chambre de deux secteurs de surface 63 diamétralement opposés par rapport à l'axe de rotation du deuxième élément contre lesquels s'appliquent les organes d'étanchéité 62 lorsque les deux éléments 12 et 13 sont en relation de blocage angulaire l'un par rapport à l'autre. Comme on peut le voir sur les figures 56 et 58 les secteurs surface 63 sont moins écartés de l'axe de rotation du second élément que ne le sont les secteur de surface 61.
En position de blocage angulaire des deux éléments 12, 13 l'un par rapport à l'autre, les palettes 60, les organes d'étanchéité 62 et les faces internes à la chambre des parois avant 57, arrière 58 et d'enveloppe 59 forment deux alvéoles 55 diamétralement opposés, étanches, remplis d'huile, séparés angulairement l'une de l'autre par deux volumes morts 55A également remplis d'huile.
En considérant le sens rétrogire du moteur, l'organe 62 d'étanchéité de chaque alvéole est situé en avant de la palette de cet alvéole.

Le volume d'huile emprisonné dans chaque alvéole s'oppose à la variation du volume de ce dernier dans le sens d'une diminution ce qui correspond au sens rétrogire du mouvement du second élément. Par ce biais le second élément et donc le rotor 8 sont bloqués en rotation dans le sens rétrogire.

Il y a lieu de noter que la phase de détente débute avant l'arrêt complet du rotor à mouvement intermittant si bien qu'en tout début de cette phase, le rotor en raison de son inertie accompli une fraction de tour tout en décelérant jusqu'à une vitesse nulle, puis sous l'effet de la pression régnant dans le ou les capsulines moteur est entrainé dans le sens rétrogire. Le second élément 13 du mécanisme anti-retour est donc entrainé par le rotor 8 d'abord dans le sens de rotation du moteur puis dans le sens rétrogire jusqu'à la position de blocage. Il y a lieu de noter également que les alvéoles 55 sont formés en fin de phase de compression si bien que lors du mouvement dans le sens de rotation du moteur, du second élément 13, en fin de phase de compression et en tout début de phase de détente, se créée dans chaque alvéole une dépression par rapport à la pression régnant dans les volumes morts 55A, due a l'augmentation du volume de ce dernier. Pour s'opposer à cet inconvénient est associé à chaque alvéole un clapet anti-retour 55D qui autorise l'introduction d'huile dans le dit alvéole, cette huile étant dans le volume mort 55A.

Avantageusement, est prévu un moyen d'indexage de la position angulaire de blocage des deux éléments 12, 13 l'un par rapport à l'autre et donc du rotor 8 par rapport au bloc moteur, ce moyen d'indexage autorisant le mouvement rétrogire du second élément 13 vers sa position de blocage en contrôlant ce mouvement.
Préférentiellement les deux secteurs de surface 61 sont dotés chacun d'une section de fuite 64 ce qui permet d'obtenir l'indexage de la position angulaire de blocage des deux éléments 12, 13 l'un par rapport à l'autre. Cette section de fuite 64 tant que la palette 60 correspondante est à son niveau, autorise un léger mouvement retrogire du second élément 13 lequel se trouvera bloqué angulairement dès que la palette aura franchi la section de fuite 64.

En toute rigueur, la position d'arrêt angulaire est légèrement variable et dépend de nombreux paramètres parmi lesquels on peut citer, les fuites d'huile internes au niveau des alvéoles, qui dépendent elles-même du régime moteur et de la charge. Cette position d'arrêt fluctue en fonction des paramètres sus-évoqués autour d'une position origine.

Dans la forme de réalisation présentée en figures 55 et 56 les palettes 60 sont montées chacune en coulissement dans une gorge 13B pratiquée radialement dans le noyau 13A du second élément 13 et sont appliquées par au moins un organe élastique 60B contre la face interne 59A de la paroi enveloppe 59. Dans la forme de réalisation présentée en figures 55 et 56, les deux gorges 13B du noyau 13A sont diamétralement opposée, et le noyau 13A du fond d'une des deux gorges au fond de l'autre est traversé de part en part par un alesage 13C cylindrique dans lequel s'engage en ajustement glissant un doigt cylindrique 60A que comporte la palette 60. L'organe élastque 60B est disposé en compression dans l'alesage radial 13C entre le doigt 60A de l'une des palettes et le doigt 60A de l'autre, cet organe élastique étant constitué par un ressort à spires.
Avantageusement ces deux doigts 60A sont dotés chacun d'un percage axial borgne dans lequel s'engage l'organe élastique de rappel 60B.
De préférence sont prévus plusieurs alésages 13C et chaque palette 60 est équipée de plusieurs doigts 60A. Sont également prévus plusieurs organes élastique 60B chacun d'entre eux venant se disposer dans un alésage, en compression entre le doigt de l'une des palettes et le doigt de l'autre.
Le noyau 13A du second élément porte les deux organes d'étanchéité 62 lesquels occupent une position fixe par rapport à ce dernier, et sont écartés angulairement des palettes 60. Selon cette forme de réalisation les secteurs de surface 63 sont formés dans la face 59A de la paroi enveloppe 59 à écartement angulaire des secteurs de surface 61 et la dite chambre épouse un contour sensiblement ovale. Chaque organe d'étanchéité 62 selon cette forme de réalisation forme saillie sur le noyau et est maintenu en position angulaire fixe par rapport à ce dernier contre une surface de butée du noyau, par un organe élastique tel un ressort à lame.
Il y a lieu de noter que les secteurs de surfaces 61 et 63 pourront appartenir à des surfaces cylindriques.
Dans chaque alvéole 55 formé lors du blocage angulaire des deux éléments 12,13 l'un par rapport à l'autre débouchent plusieurs canaux 55B pratiqués dans la paroi avant 57. Chacun de ces canaux débouche par ailleurs dans le fond d'un alésage borgne pratiqué dans cette paroi. Dans l'alésage borgne est monté en coulissement un tampon cylindrique 55C d'appui contre le bloc moteur. La paroi avant 57 est montée avec possibilité de déplacement axial limité. Lorsque les deux éléments 12,13 sont en relation de blocage, l'huile emprisonnée dans chaque alvéole 55 est pressurisée et s'introduit sous pression par le canal 55B dans l'interstice entre le fond de l'alésage et le tampon 55C d'appui. Ce dernier vient alors en pression contre le bloc moteur et par réaction la paroi 57 est appliquée contre le noyau 13A limitant ainsi le jeu de fonctionnement et donc les fuites internes d'huile au niveau du flanc latéral des palettes 60 et des organes d'étanchéité 62. Comme l'accouplement du second élément 13 au rotor 8 lui laisse la possibilité de se déplacer axialement, l'action qu'il encaisse de la paroi avant 57 force son noyau 13A à s'appliquer contre la paroi arrière 58. De cette manière lors du blocage angulaire, les jeux fonctionnels sont rattrapés, les fuites d'huile limitées et l'étanchéité assurée.

Dans la forme de réalisation présentée aux figures 57 à 59 les palettes du second élément 13 sont fixes par rapport au noyau 13A de ce dernier et les secteurs de surface 61 et 63 appartiennent respectivement à des surfaces cylindriques. Les secteurs 63 sont ménagés sur le noyau 13A a écartement angulaire des palettes 60. La surface cylindrique portant les secteurs cylindriques 61 est de diamètre plus important que la surface cylindrique portant les secteurs 63.
Par ailleurs selon cette variante les organes d'étanchéité 62 sont fixés de manière articulée au premier élément 12 et sont pilotés dans leur mouvement de pivotement vers le noyau 13A du premier élément 13 ou en écartement de celui-ci par au moins une came 65 accouplée au rotor à mouvement continu 5, ou bien en variante au rotor à mouvement intermittent. Comme on peut le voir en figure 58, les secteurs de surfaces cylindriques 61 sont formés tous deux respectivement dans deux surépaisseurs de l'enveloppe cylindrique, ces deux surépaisseurs étant diamétralement opposées.

Chaque volet 62 comporte un pied 66 pourvu de deux pions de retenue 67 engagés dans deux perçages pratiqués en vis à vis l'un de l'autre dans la paroi avant 57 et dans la paroi arrière 58 et ce selon l'axe de pivotement du volet. Au pied 66 de chaque volet 62 est fixé un bras 68 sous forme de ressort de torsion, en extrémité duquel est monté au moins un doigt 69 venant en appui glissant sur la surface de came 65 laquelle est préférentiellement ménagée dans un manchon accouplé au rotor 5 et disposé en avant de la paroi avant 57.

Comme on peut le voir en figure 57 et 59, sont prévues deux cames 65 disposées côte à côte et en extrémité du ressort de tension de chaque volet sont montés deux doigts 69 coopérant respectivement en appui glissant avec les deux surfaces de came. Ces deux came 65 alternativement commandent et contrôlent le mouvement de basculement du volet 62 associé.

En variante, on pourra prévoir une surface de came accouplée au rotor à mouvement intermittent. Aussi, cette surface de came pourra être pratiquée sur le second élément 13 du mécanisme anti-retour et le volet 62 coopérera en appui glissant avec cette surface de came. Il pourra être maintenu en appui contre cette surface par un organe élastique de rappel qui pourra être constitué par un ressort de torsion fixé d'une part à son pied et d'autre part à l'une des parois avant 57 et arrière 58 de la chambre 56.

Le pied du volet 62 présente une surface convexe de guidage en forme de secteur de surface cylindrique dont l'axe est celui de pivotement du volet. Ce secteur de surface cylindrique est assujetti à glisser lors du pivotement du volet contre une surface concave en secteur cylindrique pratiquée dans la face 59A de la paroi enveloppe 59 et ce latéralement à l'une des surépaisseurs. Au pied 66 du volet est enraciné un voile nervuré lequel porte à distance du pied 66 une tête de volet 62A laquelle en position de blocage des deux éléments 12, 13 l'un par rapport à l'autre est disposée au contact de l'un des secteurs de surface cylindrique 63 du second élément 13 et s'étend entre ce second élément 13 et la face 59A de la paroi enveloppe 59.
Comme on peut le voir en fig 58, la tête 62A du volet 52 présente une surface de tête en forme de secteur de surface cylindrique dont l'axe de révolution est confondu avec l'axe de pivotement du volet 62. Le volet 62 dans son mouvement de pivotement est guidé d'une part par la surface convexe de son pied amenée à glisser contre la surface concave de la paroi enveloppe, latérale à l'une des surépaisseur, et d'autres part par la surface de tête amenée à glisser sur un segment d'étanchéité monté dans une gorge pratiquée dans l'autre surépaisseur.
Préférentiellement chaque volet 62 depuis la surface de tête jusqu'au pied, est traversé de part en part par un canal. Comme on peut le voir en figure 58 ce canal, lorsque la tête forme avec la palette l'alvéole 55, est en relation avec le dit alvéole, si bien que de l'huile sous pression parvient entre le pied du volet et la face 59A de la paroi enveloppe 59. Cette disposition assure l'équilibre hydrostatique du volet 62.

Pendant la phase de compression et la phase d'échappement le second élément 13 est entraîné en rotation et chaque volet 62 par coopération des cames 65, des doigts 69, et du bras 68 est écarté du noyau 13A du second élément 13 et de la trajectoire des palettes 60.
Pour assurer le blocage angulaire du second élément 13 pendant les phase d'admission et de détente, les volets 62 seront ramenés contre le noyau du second élément 13. Afin d'équilibre les pressions dans les alvéoldes 55, ces derniers pourront être reliés l'un à l'autre par un canal d'équilibrage pratiqué dans le noyau 13A.

Enfin, il faut noter que le macanisme anti-retour selon les deux dernières formes de réalisation est doté d'une arrivée d'huile débouchant dans l'un au moins des deux volumes morts 55A et d'un départ d'huile pour assurer le renouvellement et le refroidissement de l'huile.

Le moyen d'actionnement du rotor 8 actionne ce dernier en rotation pendant les phases de compression et d'échappement. Il est accouplé préférentiellement au rotor 5 et au rotor 8 et assure la transmission du mouvement de rotation. Sur la chaine cinématique de transmission de mouvement entre le premier rotor 5 et le second 8 est disposé un organe d'embrayage qui occupe une position débrayée lors des phases d'admission et de détente de sorte que le mouvement de rotation du rotor 5 n'est plus transmis au rotor 8 lors de ces phases. Pendant les phases de compression et d'échappement, l'organe d'embrayage occupe une position embrayée si bien que le rotor 8 se trouve actionné en rotation.

Ce moyen d'actionnement est constitué par une pompe hydraulique 24 accouplée par son rotor au rotor 5 et par son stator au bloc moteur, ainsi que par un moteur hydraulique 25 accouplé au rotor 8 et connecté par l'intermédiaire d'un circuit hydraulique à la pompe hydraulique.
De préférence le moteur hydraulique est accouplé par son stator au rotor 5 tandis que par son rotor il est accouplé au rotor 8. Ainsi le stator du moteur hydraulique est entraîné en rotation par le rotor 5.
Le volume d'huile apporté par la pompe 24 au moteur hydraulique 25 entraîne une rotation relative du second rotor 5 par rapport au premier rotor 8.

Il y a lieu de noter que afin de tenir compte de la compressibilité et des fuites d'huile qui dépendent du régime moteur et de la charge, la pompe hydraulique fournit au moteur hydraulique un volume d'huile légèrement supérieur à ce qu'il est théoriquement nécessaire. A chaque tour du rotor et en l'absence d'une indexation au niveau du mécanisme anti-retour cette différence se cumulerait. Ceci conduirait à décaler progressivement la position relative du rotor à fonctionnement intermitent 8 par rapport au rotor à fonctionnement continu 5 et celà jusqu'a une position d'équilibre où les pression mise en jeu conduisent à des compressions et des fuites d'huile telles que cette différence s'annule. Ainsi le taux de compression tendrait à diminuer lorsque le couple augmenterait et la vitesse diminuerait. Grace à l'indexation de la position angulaire de blocage ces effets sont fortement atténués.

Le moyen d'actionnement comporte préférentiellement un organe d'embrayage constitué par exemple par un clapet, lequel pendant les phases d'admission et de détente ouvre partiellement ou en totalité le circuit hydraulique entre le moteur et la pompe et le ferme pendant les phases de compression et d'échappement.

De préférence le moteur hydraulique 25 comporte au moins une chambre arrière et au moins une chambre avant, connectées toutes deux par l'intermédiaire du circuit hydraulique à la pompe hydraulique 24. Sur ce circuit hydraulique est disposé l'organe d'embrayage constitué par exemple par un clapet rotatif. Ce clapet rotatif pendant les phases d'admission et de détente réalise un shunt hydraulique en connectant l'une à l'autre les chambres avant et arrière du moteur hydraulique et l'entrée et la sortie de la pompe hydraulique lesquelles alors débitent sur elles-mêmes, ce shunt hydraulique étant assimilable à l'ouverture du circuit hydraulique entre la pompe et le moteur.

La pompe hydraulique 24 comporte des pistons radiaux 26 montés chacun en coulissement dans une chambre cylindrique 27 pratiquée radialement dans son rotor. Les pistons comportent chacun au moins un galet 28 assujetti à rouler successivement au cours de la rotation du rotor sur des surfaces de came 31 intérieures pratiquées dans le stator de la pompe.

Selon la forme préférée de réalisation, la pompe 24 est équipée de quatre systèmes piston 26 et chambre cylindrique 27, ces systèmes étant opposés deux à deux suivant un même diamètre et étant régulièrement écartés les uns des autres, l'écart angulaire entre deux systèmes consécutifs étant de 90°. Chaque système par sa chambre 27 est connecté hydrauliquement à la chambre 27 de son opposé par au moins un perçage diamétral afin d'équilibrer les pressions. Deux systèmes diamétralement opposés, fonctionnent donc de concert et sont connectés tous deux par une ou plusieurs conduites 29A à l'une des chambres 25 du moteur hydraulique. L'autre chambre de ce moteur hydraulique sera connectée par une ou plusieurs conduites hydrauliques 29B aux deux autres systèmes. Ces systèmes fonctionnellement sont agencés par groupe, un des deux groupes étant connecté hydrauliquement à la chambre arrière du moteur, l'autre à la chambre avant.

Le stator de la pompe 24 est équipé de quatre surfaces de came 31 disposées les unes à la suite des autres autour du rotor. A chaque instant, chaque surface de came 31 coopère avec un piston 26 et un seul. Ces surfaces de came sont conformées en sorte de permettre, lors de la rotation du rotor de la pompe, le mouvement vers le centre du rotor des deux pistons de l'un des groupes de systèmes et le mouvement des deux autres pistons de l'autre groupe vers la périphérie du rotor. Il en résulte à chaque instant une variation volumique des chambres 27 des systèmes, les valeurs absolues des variations volumiques instantannées étant sensiblement égales.

Préférentiellement, le moteur hydraulique est bâti suivant la même architecture que celle du moteur thermique précédemment décrit. Ainsi le moteur hydraulique 25 (figures 13 et 14 et 60) est constitué par au moins deux capsulismes consécutifs réalisés par des rotors 5' et 8', un de ces capsulismes constitue la chambre avant et l'autre la chambre arrière. Les rotors 5' et 8'constituant respectivement le stator et le rotor du moteur hydraulique, peuvent être des éléments indépendants accouplés aux rotors 5 et 8 respectivement ou bien être constitués par une partie des rotors 5 et 8 respectivement. Les rotors 5' et 8' sont montés en interpénétration et le rotor 5' est creux et comprend deux evidements 7' de même forme que les évidements 7 du rotor 8 et deux pistons 5'A de même forme que les pistons 5A du rotor 5 les dits pistons 5'A présentant une face 7'A et une face 7'B.
Dans les évidements 7', diamétralement opposés, se déplacent les deux pistons 10' diamétralement opposés du rotor 8'. Les rotor 5' et 8' sont montés dans une chambre cylindrique 2' formée dans un élément tubulaire 54, les rotors 5', 8' et la chambre cylindrique sont coaxiaux. L'élément tubulaire 54 est fixé au rotor 5' ce dernier par la surface cylindrique de chacun de ses pistons 5'A est monté en ajustement serré dans la chambre cylindrique 2'. Les pistons 5'A, 10' et la chambre cylindrique forment quatre capsulismes diamétralement opposés deux à deux. Avantageusement, quatre capsulismes sont utilisés, les volumes internes de deux capsulismes diamétralement opposés constitueront la chambre arrière du moteur hydraulique, les volumes internes des deux autres la chambre avant. La chambre avant du moteur est délimitée entre les faces 7'B et les pistons 10', la chambre arrière entre les faces 7'A et les pistons 10'. De part et d'autre de chaque piston 5'A débouchent deux conduites dont une est une conduite d'alimentation 29A et l'autre une conduite de refoulement 29B.

L'élément tubulaire 54 pourra être monté dans des paliers de guidage en rotation et pourra être fixé au rotor de la pompe 24. Il pourra également faire corps avec le rotor de la pompe 24.

Le moteur hydraulique sera écarté axialement du moteur thermique et formé dans la partie froide du bloc moteur.

Le moteur hydraulique et le moteur thermique fonctionnent en phase.

Pendant les phases de compression et d'échappement, la chambre avant du moteur hydraulique se trouve alimentée en fluide hydraulique par la pompe hydraulique 24 alors que le fluide contenu dans la chambre arrière de ce moteur est appelé à refluer vers la pompe ce qui permet l'entraînement du rotor 8 suivant un quart de tour environ par rapport au rotor 5, ce dernier pendant ces phases accomplissant environ un quart de tour, l'association de ces deux mouvements relatifs conduisant le rotor 8 à accomplir un demi tour par rapport au bloc moteur.
A titre d'exemple pendant chacune des phases de compression et d'échappement le rotor 5 pourra accomplir une rotation de 100 degrés par rapport au bloc moteur pendans que le rotor 8 réalise une rotation de 80 degrés par rapport au rotor 5.

Le mouvement du rotor 8 est d'abord accéléré jusqu'à une vitesse maximale puis ensuite ralenti. L'alimentation de la chambre avant du moteur hydraulique assure la mobilisation de ce rotor 8 pendant la phase d'accélération du mouvement de rotation. Cette mobilisation est contrôlée pendant la phase de ralentissement du rotor 8 par la chambre arrière du moteur hydraulique. Le débit d'huile fourni par la pompe à la chambre avant du moteur hydraulique pendant la phase de compression, est donc variable, c'est à dire qu'il est d'abord croissant puis décroissant. A la phase croissante du débit correspond l'accélération du mouvement du rotor 8 tandis qu'a la phase décroissante correspond le ralentissement du mouvement du piston 8, ce mouvement étant toujours contrôlé par la chambre arrière du moteur hydraulique. Pendant la phase de compression, l'huile contenue dans la chambre arrière du moteur hydraulique est amenée à refluer vers la pompe toujours suivant un débit variable.
Ainsi la liaison entre le moteur hydraulique 24 et la pompe hydraulique 25 lorsque le moyen d'actionnement est embrayé et donc que le moteur et la pompe fonctionnement en boucle fermée, est une transmission hydrostatique.
En permanence la vitesse de rotation du rotor à mouvement intermittent est controlée par la pompe hydraulique que l'on soit en période d'accélération ou de décelération.
La loi du mouvement du moteur hydraulique est directement liée au débit résultant d'huile admis dans le moteur hydraulique. Aux fuites d'huile et aux compressibilités d'huile près, la loi du mouvement du moteur 25 est donnée directement par la loi du débit de la pompe 24 imposée par la géométrie des surfaces de came 31.

Pendant les phases de compression et d'échappement, les chambres avant et arrière du moteur hydraulique sont isolées l'une de l'autre par le clapet rotatif, ce qui permet la mobilisation du rotor 8. En revanche pendant les phases de détente et d'admission durant lesquelles le mouvement du rotor 8 doit être interrompu, le clapet rotatif assure la communication entre les chambres avant et arrière du moteur hydraulique 25 et l'entrée et la sortie de la pompe 24.

Le clapet rotatif établi une communication hydraulique entre les conduites 29A et 29B, ce qui réalise un shunt hydraulique, cette communication est rompue lors des phases de compression et d'échappement.

A chaque chambre cylindrique 27 est associée une conduite 29A ou 29B selon que cette chambre 27 est connectée au volume interne de l'un des capsulismes formant chambre avant du moteur 25 ou au volume interne de l'un des capsulismes formant chambre arrière de ce moteur.
Sont donc formées deux conduites 29A et deux conduites 29B. Chaque conduite 29A ou 29B est établie d'une part entre la chambre 27 associée et le capsulisme correspondant et d'autre part entre la dite chambre 27 et le clapet rotatif. Ces conduites 29A, 29B sont pratiquées dans le rotor de la pompe. Les deux conduites 29A sont disposées de manière diamétralement opposée, il en est de même pour les conduites 29B.
Ce clapet rotatif est, par exemple, constitué par un disque 32 constituant le fond d'une chambre cylindrique 32A fixée au bloc moteur coaxialement à ce dernier, dans laquelle pénètre quatre embouts cylindriques tubulaires 33 prolongeant, dans le volume de la chambre, respectivement les quatre conduites 29A, 29B. Les embouts sont montés avec ajustement glissant dans leur conduite respective et à chacun d'eux est associé un organe élastique qui le maintient en contact avec le disque. Les embouts 33 des conduites 29A sont diamétralement opposés, il en est de même pour les embouts des conduites 29B. Les embouts des conduites 29A peuvent être décalés angulairement de 90° par rapport à ceux des conduites 29B. Par rapport au disque, les deux embouts 33 associés aux conduites 29A évoluent suivant une orbite circulaire commune différente de l'orbite commune selon laquelle évoluent les embouts 33 des conduites 29B. Sur chacune des orbites circulaires des embouts 33 des conduites 29A, 29B, le disque est creusé de deux rainures 34 diamétralement opposées, se développant suivant un arc de circonférence sensiblement égal à 90°. Les rainures pratiquées selon l'une des deux orbites sont décalées de 90° par rapport aux rainures 34 pratiquées selon l'autre orbite.
Le disque du clapet rotatif est calé angulairement par rapport au moteur de façon que le début des phases d'admission et de détente coîncide avec le positionnement des embouts 33 sur l'extrémité amont des rainures 34. Le diamètre externe de chaque embout 33 est plus important que la largeur de chaque rainure si bien que l'embout 33 lorsqu'il est en regard de la rainure, glisse sur les bords de cette dernière. Chaque embout 33 est en regard de l'une des rainures de son orbite lors des phases de détente et d'admission, de ce fait les conduites 29A et 29B sont en communication les unes avec les autres par l'intermédiaire du volume de la chambre cylindrique 32A et des rainures 34. Pendant les phases de compression et d'échappement les embouts 33 sont écartés angulairement de leur rainure 34 respective et sont obturés par la face plane du disque 32, ce qui interrompt la communication entre les conduites 29A et 29B.

Il est bien évident que ce clapet hydraulique n'est donné qu'à titre d'exemple et que tout autre organe hydraulique adapté à la fonction pourra être utilisé notamment ceux représentés en figures 17, 18, 61, 61bis, 64, 65 et décrit plus loin.

On a précédemment décrit un moteur hydraulique et une pompe hydraulique disposée de manière axialement décalée comme on peut le voir en fig.9, mais en variante, comme illustrée en figures 60 et 61 le moteur est logé dans la pompe et est formé dans le rotor de cette dernière. Ainsi les conduites 29A et 29B s'étendent de manière radiale depuis les capsulismes correspondant du moteur hydraulique vers les chambres 27 correspondantes de la pompe. Comme on peut le voir sur ces figures le stator de la pompe forme un logement étanche dans lequel évolue en rotation le rotor de la pompe. Le logement étanche est de plus gavé d'huile. En figures 60 et 61 on remarque également que les pistons ne comportent plus de galet 28 mais chacun un patin de glissement 70 assujetti à glisser sur les surfaces concaves de came 31 préférentiellement ménagées dans une couronne interne 24A du stator de la pompe 24. Cette couronne, comme on peut le voir en figure 61, comporte deux surfaces latérales 24B perpendiculaires à l'axe de rotation du rotor.
Chaque patin de glissement 70 présente une surface convexe 71 en calotte sphérique, qui vient en appui dans un évasement 72 sensiblement conique pratiqué dans le piston 26. Cette disposition autorise le pivotement du patin par rapport au piston.
Le patin de glissement 70 est pourvu de deux flancs parallèles 73 disposés de part et d'autre de la couronne 24A, en contact glissant avec les deux surfaces latérales 24B de cette dernière.
Le patin de glissement 70 comporte par ailleurs deux lèvres d'appui 74, parallèles, espacées l'une de l'autre, s'étendant chacune de manière continue d'un flanc 73 à l'autre. Ces deux lèvres, normales aux flancs 73, ménagent entre elles soit une dépression soit une partie plane dans laquelle débouche un canal 75 traversant de part en part le patin de glissement 70 pour déboucher dans la face en forme de calotte sphérique de ce dernier. Le piston 26, suivant son axe, est également traversé de part en part par un canal axial 76 débouchant dans la chambre 27 d'une part et dans l'évasement 72 d'autre part. Grâce à cette disposition de l'huile sous pression peut s'insérer entre le piston et le patin d'une part et entre le patin 70 et la surface de came 31, entre les deux lèvres 74 d'autre part . Cette disposition réduit l'intensité de la résultante des efforts dus à la pression de l'huile exercés sur l'ensemble constitué par le patin 26 et le piston 70 d'une part et sur chacune de ces deux pièces 26 et 70 d'autre part et réalise un équilibre hydrostatique de ces pièces.
Le rotor de la pompe est équipé de deux flancs 77 en forme de disque venant se disposer de part et d'autre de la couronne interne 24A. Au niveau de chaque ensemble piston 26 et patin de glissement 70, les flancs 77 du rotor de la pompe sont équipés chacun d'une ouverture radiale 78 entre les bordures de laquelle est monté le patin de glissement 70 par un de ses flancs 73. La bordure arrière de chaque ouverture 78, en considérant le sens de rotation du rotor de la pompe, vient en contact avec le flanc 73 correspondant du patin. Afin de pouvoir pivoter librement tout en demeurant en contact avec la bordure arrière correspondante chaque flanc 73 du patin de glissement 70 épouse le contour d'un arc de circonférence de cercle.
Ainsi le patin de glissement se trouve guidé d'une part par les flancs latéraux 24B de la couronne 24A et d'autre part par les bordures des ouvertures radiales 78 des flans 77.

Le clapet rotatif de la pompe selon cette forme de réalisation est constitué par la couronne circulaire 24A d'une part et par les patins de glissement d'autre part. Depuis chacune des faces latérales 24B sont creusées dans la couronne circulaire 24A deux gorges diamétralement opposées disposées chacune de manière attenante à une surface de came 31 et se développant de manière parallèle à la surface de came correspondante. Les deux gorges creusées 24C dans la couronne, depuis l'une de ses surfaces latérales 24B, sont décalées de 90 degrés par rapport aux gorges 24C creusées dans la couronne 24A depuis l'autre surface latérale. Les gorges sont disposées sur les orbites des flancs 73 des patins de glissement 70. Les deux gorges de l'une des surfaces latérales 24B sont destinées à coopérer avec les systèmes chambres 27 et pistons 26 affectées à la mobilisation du rotor 8' du moteur hydraulique. Les deux autres gorges sont destinées à coopérer avec les deux autres systèmes, ces derniers étant en relation avec les chambres arrières du moteur hydraulique et étant affectés au contrôle de la mobilisation du rotor 8' pendant la phase de ralentissement de ce dernier.
Les gorges destinées à coopérer avec les systèmes affectés à la mobilisation du rotor 8' sont attenantes respectivement aux deux surfaces de came coopérant pendant la compression et l'échappement, avec les deux systèmes affectés au contrôle du ralentissement tandis que les deux gorges destinées à coopérer respectivement avec les deux systèmes affectés au contrôle du ralentissement sont disposées de manière attenante respectivement aux deux surfaces de cames coopérant avec les deux autres systèmes pendant les phases de compression et d'échappement. Du côté de leurs gorges respectives, les systèmes dans le flanc 73 correspondant de leur patin de glissement 70 sont chacun pourvus d'une saignée 73A assurant la communication entre la gorge et l'intervalle entre les lévres d'appui 74. Le fonctionnement de ce clapet rotatif est conforme au fonctionnement de celui décrit précédemment.

Les surfaces de came 31 de la pompe à pistons rotatifs selon les deux formes de réalisation assurent préférentiellement une variation sinusoïdale du volume du capsulisme formé par chaque ensemble piston 26 et chambre 27. Lors des phases d'admission et d'explosion détente la variation volumique instantanée des chambres avant et arrière du moteur hydraulique est constante alors que la variation volumique instantanée des capsulismes précités sont sinusoïdales.
Ainsi le bilan des débits dans les ensembles constitués respectivement par les systèmes et les chambres avant ou arrière associées du moteur hydraulique, est pendant les phases d'admission et d'explosion détente d'abord négatif (refoulement d'huile) puis positif en ce qui concerne les ensembles comprenant les chambres avant du moteur hydraulique et positif puis négatif en ce qui concerne les autres ensembles. Ceci n'est pas génant puisque pendant les phases précitées les différents ensembles sont en communication par l'intermédiaire des gorges avec le volume interne du logement étanche que forme le stator de la pompe. Ainsi l'excès d'huile dans l'ensemble considéré sera deversé dans le logement étanche tandis que le manque d'huile sera puisé dans le logement étanche du stator sous l'effet de la dépression régnant dans le dit ensemble.
Pour faciliter l'admission d'huile dans les différents ensembles et éviter de trop forte dépression dans chacun d'entre eux il sera prévu pour chaqu'un d'entre eux un canal pratiqué dans le rotor de la pompe depuis une des faces externes de ce dernier vers par exemple le cylindre 27 correspondant. A ce canal sera associé un clapet anti-retour interdisant tout reflux d'huile, par le canal depuis le cylindre 27 vers le logement étanche.

A l'admission d'huile dans les deux ensembles comprenant les chambres avant du moteur hydraulique correspond un refoulement d'huile pour les deux autres ensembles. Ce refoulement d'huile qui s'opère de ces ensembles vers le logement étanche, est mis à profit pour créer une contre-pression dans la ou les chambre(s) arrière(s) du moteur et interdire notamment pendant la phase d'admission des gaz la rotation du rotor 8' et par voie de conséquence la rotation du rotor 8 qui pourrait se produire du fait d'une dépression régnant dans le capsulisme moteur en admission lorsque le moteur thermique fonctionne au ralenti ou en décelération. Cette contre-pression pourra être créée par exemple par un limiteur de pression disposé sur le circuit de refoulement de l'huile vers le logement étanche.

Préférentiellement le début de la phase de compression pour le moteur thermique et donc le début de la mise en pression des chambres avant du moteur hydraulique correspondent à l'égalité de la valeur absolue du débit d'huile en sortie des systèmes affectés à la mobilisation du rotor 8' avec la valeur absolue du débit d'huile pouvant être introduit dans les chambre avant du moteur hydraulique. De cette façon la mise en mouvement du rotor 8' est amorcée sans à coup.

Pour chaque capsulisme, les quatre phases du cycle thermodynamique sont accomplies sur un tour complet, chaque phase correspondant environ à un quart de tour du rotor 5, le rotor accomplissant un arrêt pendant la phase d'admission une rotation d'un demi tour pendant la phase de compression, un arrêt pendant la phase allumage-détente ou combustion-détente, et un demi tour pendant la phase d'échappement.

Selon une première forme de réalisation, comme on peut le voir en figures 1 et 20 à 42 s'accomplissent dans les deux capsulismes les mêmes phases du cycle thermodynamique.

Ainsi sont utilisées deux bougies d'allumage 35 disposées de manière diamétralement opposées, deux soupapes d'admission 36 diamétralement opposées et plusieurs soupapes d'échappement 37 par exemple quatre groupées par paire de manière diamétralement opposée. La position angulaire de l'une des deux paires de soupapes d'échappement diamétralement opposée détermine la fin de la phase de détente (voir figure 36), la position angulaire de l'autre paire de soupape diamétralement opposées correspondant à une position décalée de quelques degrés vers l'arrière par rapport à la position angulaire des pistons 10 en fin de phase d'échappement (figure 42).
Dans le but d'équilibrer les pressions, les deux capsulismes sont en communication l'un avec l'autre par un orifice 51 pratiqué dans le rotor 8 et plus précisément dans le corps de pistons 10.

Toujours selon cette forme de réalisation, pourra être prévue une seule paire de capsulisme ou selon une variante plusieurs paires de capsulisme. Selon cette variante, les paires de capsulisme seront décalées axialement, et séparées les unes des autres par des cloisons étanches, la phase de détente des gaz dans les capsulismes de l'une des paires de capsulismes pouvant correspondre à la phase d'admission des gaz dans les deux capsulismes de l'autre. Selon cette forme de réalisation, les cloisons de séparations sont des cloisons radiales du rotor 5, ce dernier comportant plusieurs paires d'évidements 7 écartées axialement les unes des autres avec ou sans décalage angulaire de l'une par rapport aux autres et séparées par les dites cloisons radiales. Le rotor 8 selon cette forme de réalisation sera équipé de plusieurs paires de pistons 10 coopérant respectivement avec les paires d'évidement 7.

Selon une autre forme de réalisation (figures 2, 43 à 54 et 62, 63), ne sont prévus qu'une seule bougie, qu'une seule soupape d'admission 36 ou 79 et un ou plusieurs orifices d'échappement. Avec un tel moteur, le cycle thermodynamique se déroulant dans un des deux capsulismes est décalé en phase par rapport au cycle se déroulant dans l'autre, les quatre phases du cycle réalisé par les deux capsulismes s'accomplissant sur un demi-tour.

Avantageusement, les diverses soupapes 36, 37 sont commandées dans le sens de l'ouverture et de la fermeture par des organes hydrauliques tels que vérins rotatifs. Chaque soupape pourra être constituée par un axe monté à rotation dans un logement cylindrique pratiqué dans l'épaisseur du bloc moteur 1 et transversalement à un passage radial 38 pratiqué dans l'épaisseur de la paroi du bloc moteur, ce passage radial 38 étant selon le cas un passage d'admission ou d'échappement. La soupape comportera un perçage diamétral 39 sous forme de lumière pouvant être aligné avec le passage radial 38 ou bien décalé angulairement par rapport à ce dernier afin de réaliser une obturation. L'axe constituant soupape, comprend à distance du perçage diamétral un piston 40 disposé dans un logement 41 du corps 1. Ce piston 40 divise ce logement en deux chambres, une chambre avant et une chambre arrière. Dans chaque chambre débouche un perçage raccordé à un circuit hydraulique de commande de la position de la soupape en relation avec les phases de cycle thermodynamique.

Chaque soupape pourra également être constituée par un boisseau rotatif 79 comme on peut le voir plus particulièrement sur les figures 62 et 63.
Ce boisseau rotatif sera logé dans une chambre cylindrique du bloc moteur disposée de manière attenante à la chambre cylindrique 2 et en relation avec cette dernière par des orifices de communication 80 alternativement obturés et dégagés par le boisseau rotatif 79 et ce en concordance avec les phases du cycle thermodynamique se déroulant dans les capsulines moteur. Dans les figures 62 et 63 est représenté un moteur selon la seconde forme de réalisation et le boisseau rotatif est associé à des orifices d'admission. Sur la figure 63 on peut voir que le boisseau rotatif est diamétralement opposé à la bougie d'allumage et on remarque que l'admission et la compression des gaz sont effectuées dans la partie froide du moteur ce qui favorise le remplissage. Par ailleurs le volume des gaz admis dans la chambre est supérieur de 10% environ au volume de la chambre enfin de détente, ce qui peut être assimilé à une suralimentation naturelle.

Le mélange gazeux est introduit d'abord dans la chambre du boisseau rotatif 79 et est ensuite introduit dans les capsulismes moteur par passage au travers des orifices d'admission 80. Selon la forme préférée de réalisation le boisseau rotatif 79 est constitué par un élément cylindrique creux comportant perpendiculairement à son axe de révolution une paroi terminale 81 par laquelle il est fixé à un arbre d'entraînement 83 monté en rotation dans un palier et accouplé à un pignon denté 84 coopérant en engrénement avec une couronne dentée 85 en prise avec le rotor 5. La paroi cylindrique du boisseau rotatif comporte une ouverture longitudinale 82 délimitée par deux bordures longitudinales.

Dans la forme de réalisation représentée aux figures 61 et 63 la vitesse angulaire du boisseau 79 est le double de cette du rotor 5 et l'arc de circonférence du cercle séparant les deux bordures longitudinales de l'ouverture 82 a pour valeur 180°.
Préférentiellement l'introduction de gaz dans la chambre du boisseau est effectuée de manière axiale et les gaz par passage au travers du boisseau creux d'abord puis par passage au travers des orifices d'admission d'autre part est introduit dans la chambre d'admission.
Avantageusement au boisseau rotatif est associé un élément de graissage 86 logé dans une chambre cylindrique attenante à celle du boisseau 79 et en communication avec cette dernière. Cet élément de graissage en matériau poreux et spongieux par exemple du feutre est alimenté en huile de graissage et est assujetti à venir contre la surface cylindrique externe du boisseau 79.
Ainsi le boisseau transporte de l'huile délivrée au mélange gazeux. Cette disposition assure la lubrification du ou des capsulismes moteurs.

Le moteur tel que décrit comprend un circuit de refroidissement dans lequel est pulsé un fluide de refroidissement tel que l'air.

Selon la forme préférée de réalisation, le rotor 8 est creux et le perçage axial qu'il présente constitue une partie du circuit de refroidissement par air. En figure 62 et 63 on peut voir que le moteur comporte aussi un circuit de refroidissement 95 par eau comprenant une entrée d'eau 96 et une sortie 97.
Dans la masse du corps de chaque paire de piston 10 est creusé au moins un canal 42 débouchant d'une part dans le perçage axial du rotor et d'autre part dans l'un des deux capsulismes non utilisé pour l'évolution du mélange gazeux, ce perçage et ce capsulisme constituent l'autre partie du circuit de refroidissement. Le fluide de refroidissement est évacué de ce capsulisme par passage à travers l'échappement. Le canal 42 peut être remplacé par au moins un perçage radial pratiqué dans la paroi du rotor 8. Par ailleurs dans le noyau 13A du mécanisme anti-retour seront ménagés plusieurs canaux en communication avec le perçage axial du rotor 8. De cette façon le mécanisme anti-retour est également refroidi.
Ainsi, l'ensemble du moteur se trouve refroidi.

On a précédemment décrit une machine ne comportant qu'un seul ensemble moteur mais en variante comme représenté en figures 15 à 19, et 64 à 66, la machine comprend plusieurs ensembles moteurs, par exemple, trois figures 15 à 19 disposés dans un même bloc moteur, autour d'un arbre moteur 43 commun disposé en partie dans un chambre étanche 44 du bloc moteur et monté à rotation dans des paliers disposés en fixation dans la chambre étanche. Cet arbre moteur, extérieurement à la chambre étanche, reçoit un pignon denté 45 avec lequel s'engrenent des couronnes dentées 46 calées sur les rotors 5 des ensembles moteurs.

Les roues et le pignon sont dimensionnés en sorte que l'arbre moteur 43 tourne deux fois plus vite que chaque rotor 5.

Selon cette forme de réalisation, chaque ensemble moteur comporte une pompe hydraulique 24 à pistons radiaux actionnés par un rotor, formé sur l'arbre moteur 43, le rotor étant commun à toutes les pompes 24. Chaque pompe comprend deux pistons 87, 88, montés chacun dans un cylindre 27 et disposés selon un même plan radial à l'arbre 43, chaque piston étant actionné dans son cylindre par le rotor de la pompe. Chaque pompe alimente par l'intermédiaire d'un joint tournant 52 la chambre arrière du moteur hydraulique 25 de l'ensemble moteur correspondant et par l'intermédiaire d'un joint tournant 53 alimente la chambre avant de ce même moteur hydraulique 25.
Plus précisément le cylindre 27' de l'un des piston est en relation par l'intermédiaire du joint tournant 52 avec la chambre arrière du moteur 25, l'autre cylindre 27' étant en relation par l'intermédiaire du joint tournant 53 avec la chambre avant du moteur hydraulique 25.

Le rotor est formé par deux excentriques 47 et 48 de même diamètre, écartés axialement l'un de l'autre et décalés angulairement l'un de l'autre d'un angle de 180 degrés. Avec ces deux excentriques coopèrent respectivement les deux pistons 87, 88 de chaque pompe et par rotation des excentriques, un des pistons est actionné dans son cylindre 27' dans le sens de l'enfoncement tandis que l'autre est actionné dans son cylindre dans le sens de la sortie. Comme dit précédemment, les variations volumiques des cylindres demeurent sensiblement égales en valeur absolue.

Pour notamment diminuer l'importance des masses en mouvement, chaque piston est creux. Dans le logement formé, le piston reçoit un ressort de compression prenant appui contre le fond du cylindre. Le déplacement du piston dans le sens de l'enfoncement s'effectue donc à l'encontre de l'action exercée par le ressort de compression. Ce ressort de compression, par ailleurs, maintien le contact entre le piston et l'excentrique.
Préférentiellement, le piston par son pied vient en appui contre la surface cylindrique de l'excentrique par l'intermédiaire d'un patin de glissement 49, les surfaces de contact entre le patin de glissement 49 et le pied du piston associé étant en forme de calotte sphérique pour autoriser le désalignement.

Préférentiellement, un clapet rotatif commun à toutes les pompes est pratiqué sur le rotor, ce clapet étant formé par les deux excentriques 47, 48 lesquels dans ce but sont chacun équipé d'une rainure 50 creusée dans leur surface cylindrique suivant une fraction de leur périmètre. Selon cette forme de réalisation, le pied de chaque piston et le patin de glissement 49, au droit de la trajectoire de la rainure correspondante sont percés de part en part. Selon cette forme de réalisation, la chambre étanche 44 est remplie d'huile. Préférentiellement les extrémités amont des rainures 50 ne présentent d'un excentrique à l'autre aucun décalage angulaire.

Au cours de la rotation de l'arbre moteur, les chambres cylindriques 27' des pistons 87, 88 de chaque pompe et donc les chambres avant et arrière du moteur hydraulique 25 correspondant sont mises en communication les unes avec les autres par l'intermédiaire de la chambre 44 et des rainures 50 lorsque les dites rainures passent sous le patin de glissement ou bien sont isolées hydrauliquement les unes des autres lorsque la partie pleine de la surface cylindrique de chaque excentrique 47, 48, vient obturer l'orifice du patin de glissement 49.

L'obturation de l'orifice du patin 49 se produit lors des phases de compression et d'échappement, lors des phases d'admission et de détente cet orifice étant en regard de la rainure 50.

Préférentiellement, la rainure 50 de l'excentrique affecté à la mobilisation des pistons des pompes associées hydrauliquement à la chambre avant du moteur 25 correspondant se développe suivant un arc de circonférence de valeur moindre que celle de l'arc de circonférence selon lequel se développe l'autre rainure. Ainsi, la chambre avant de chaque moteur 25, ou chambre motrice, se trouve mise sous pression et alimentée avant que la chambre arrière soit obturée au niveau du patin 49.

En figures 64, 65 et 66 est montrée une machine thermique dotée de deux blocs moteurs seulement. Selon cette forme de réalisation les pistons radiaux 87, 88 des pompes sont maintenus contre les excentriques 47, 48 par des anneaux élastiques 89 entourant le rotor commun des pompes à pistons radiaux et coopérant chacun avec le piston de l'une des pompes et le piston de l'autre. Selon la forme de réalisation présentée sur ces figures le creux formé dans chaque piston est de forme tronconique.
Dans chaque piston pénètre une quille 90 fixe solidaire du corps de pompe.
Cette disposition réduit l'importance des volumes morts ou du total du volume d'huile comprimé.
Dans la forme de réalisation présentée aux figures 64, 65 et 66 chaque pompe est connectée au moteur correspondant par deux joints tournants 91, 92 coaxiaux, tubulaires, montés l'un dans l'autre. Un des joints tubulaires, le joint 91, est en communication avec les chambres arrière du moteur l'autre avec les chambres avant.
Les deux joints tournants, de longueur différentes s'engagent tous deux dans un même logement cylindrique 93 du corps de pompe, dans lequel est disposée une cloison étanche de séparation 94 qui divise le logement en deux compartiments 93A, 93B et sépare les deux joints tournants 91, 92 l'un de l'autre. Un des compartiments du logement est en communication avec l'un des joints 91 d'une part et avec l'un des cylindres 27' de la pompe d'autre part tandis que l'autre compartiment est en relation d'une part avec l'autre joint et avec l'autre cylindre d'autre part.

La pompe hydraulique dans ses diverses formes de réalisation comporte au moins un système moteur constitué par un piston 26 et un cylindre 27 associé à la chambre avant motrice du moteur hydraulique et formant avec la chambre avant un circuit hydraulique moteur, et un système de contrôle constitué par un autre piston 26 et un autre cylindre 27, associé à la chambre arrière du moteur hydraulique et formant avec cette chambre arrière un circuit hydraulique de contrôle. Avantageusement est prévu au moins un moyen taré pour une mise à la décharge automatique de l'un des circuits lorsque la pression dans l'autre atteint une valeur de tarage déterminée. De préférence est prévu un moyen taré par circuit hydraulique.
Chaque moyen taré, comme on peut le voir en figure 64 et schématiquement en figure 67, est essentiellement constitué par un clapet piloté 99 avec ressort de tarage 100, ce clapet par son pilote étant associé au circuit en pression et comprend un piston 101 déplaçable axialement dans un cylindre 102 sous l'effet d'une poussée hydraulique à l'encontre de l'action exercée par un organe élastique de rappel constituant la tare. Par ailleurs le piston comporte un perçage diamétral 103 lequel lorsque le piston est repoussé dans le cylindre par une action égale ou supérieure à la valeur de tarage vient en vis à vis de perçage radiaux 104 pratiqués dans la paroi du cylindre dont un est en relation avec le circuit hydraulique à placer à la décharge et l'autre est en relation avec cette décharge.
Chaque pompe hydraulique 24 selon les formes de réalisation objet des figures 16 à 19, et 64 et 66, peut comprendre un dispositif d'admission d'huile dans le circuit hydraulique associé ou de gavage, lorsque ce dernier est soumis à depression.
Avantageusement ce dispositif est constitué par un clapet d'admission 98 anti-retour. Ce clapet est en relation d'une part avec le volume interne de la pompe et d'autre part avec un orifice d'alimentation en huile, l'huile peut être sous pression.
En figure 64 on peut remarquer que le clapet 98 est monté dans une logement de la quille 90. On peut voir aussi que cette quille depuis le logement du clapet est percé axialement de part en part.

Enfin il y a lieu de noter que les circuits de commande et de contrôle seront équipés de tous les organes de sécurité nécessaires, ainsi pourront être prévus des limiteurs de pression associé à chaque circuit pour décharger ces derniers lorsque la pression hydraulique est trop importante.

## Revendications

1. Machine a pistons rotatifs (5A) (10) utilisable notamment en tant que moteur thermique par exemple du type dit a explosion ou bien diesel, comportant un bloc moteur (1) dans lequel est pratiquée une chambre cylindrique (2) dans laquelle sont montés de manière coaxiale, en interpénétration, deux rotors (5), (8) qui forment avec ladite chambre au moins un capsulisme assujetti à tourner autour de l'axe géométrique de la chambre cylindrique (2) et dans lequel évolue un mélange gazeux suivant les phases d'un cycle thermodynamique, l'un des deux rotors, le rotor (5) étant animé d'un mouvement de rotation continu tandis que l'autre, le rotor (8) étant animé d'un mouvement intermittent de rotation de même sens que le premier, ladite machine comportant de plus :
- un moyen débrayable d'actionnement du second rotor en rotation constitué par un moyen de transmission de mouvement entre le rotor (5) et le rotor (8), accouplé d'une part au premier rotor (5) et d'autre part au rotor (8), ledit moyen de transmission, sur la chaîne cinématique de transmission de mouvement entre le rotor (5) et le rotor (8), comporte un organe d'embrayage, ladite machine étant pourvue d'un mécanisme anti-retour caractérisé en ce que ledit mécanisme comporte un premier élément (12) fixé au bloc moteur (1) et un second élément (13) en prise avec le rotor (8) à fonctionnement intermittent, les dits éléments (12), (13), pendant les phases de détente et d'admission coopèrent en blocage angulaire l'un avec l'autre pour interdire au moins le mouvement rétrogire du rotor (8) à mouvement intermittent, que le moyen de transmission de mouvement entre le rotor (5) et le rotor (8) est constitué par:
- une pompe hydraulique (24) accouplée par son rotor au rotor (5) et par son stator au bloc moteur,
- un moteur hydraulique (25) accouplé au rotor (8) et connecte par l'intermédiaire d'un circuit hydraulique en boucle fermée ou transmssion hydrostatique à la pompe hydraulique,
- au moins un clapet constituant organe d'embrayage, lequel pendant les phases d'admission et de détente ouvre partiellement ou en totalité le circuit hydraulique entre le moteur (25) et la pompe (24) et le ferme pendant les phases de compression et d'échappement, l'ouverture totale ou partielle conduisant à un débrayage tandis que la fermeture correspond à un embrayage.

2. Machine à pistons rotatifs selon la revendication 1 caractérisée en ce que l'un des deux éléments du mécanisme anti-retour est une roue à rochet comportant au moins deux dents (14) lesquelles sont disposées de manière diamétralement opposées et matérialisent les deux positions d'arrêt du rotor (8), l'autre élément comporte deux pions (15) radiaux, diamétralement opposés, montés chacun dans un alésage et ce de manière mobile depuis une position d'effacement ou de rétraction vers une position de sortie selon laquelle chacun d'entre eux s'engage dans la dent (14) correspondante de façon à assurer un blocage angulaire du rotor (8) selon un sens contraire au sens de rotation du rotor (5), les dits pions (15) forment pistons dans leur alésage et sont mobilisés vers leur position de sortie et d'engagement dans leur dent (14) par un ressort et/ou par la pression hydraulique délivrée par une source de pression hydraulique.

3. Machine à pistons rotatifs selon la revendication 1 ou la revendication 2 caractérisée en ce que le premier élément (12) du mécanisme anti-retour est fixé au bloc moteur (1) par l'intermédiaire d'un système (30) d'absorption et de dissipation des chocs mécaniques constitué par plusieurs éléments amortisseurs, régulièrement répartis dans l'intervalle annulaire entre le premier élément (12) et le bloc moteur (1) dans des cellules déformables délimitées chacune par deux parois radiales s'étendant dans l'intervalle annulaire formé, dont une est fixée au premier élément et l'autre est fixée au bloc moteur.

4. Machine à pistons rotatifs selon la revendication 1 caractérisée en ce que le premier (12) et le second élément (13) du mécanisme anti-retour forment au moins un alvéole (55) dans lequel pendant les phases de détente et d'admission est emprisonné un volume d'huile pour interdire au moins la rotation rétrogire du second élément (13).

5. Machine à pistons rotatifs selon la revendication 4 caractérisée en ce que :
- le premier élément (12) coaxialement aux rotors (5) et (8) comporte une chambre (56) dans laquelle est montée le second élément (13),
- la chambre (56) est délimitée par deux parois avant (57) et arrière (58) perpendiculaires à l'axe géométrique de symétrie de la chambre et écartées l'une de l'autre et par une paroi d'enveloppe (59) disposée entre les parois avant et arrière,
- le second élément (13) du mécanisme anti-retour est constitué par un noyau (13A) accouplé au rotor (8) à fonctionnement intermittent et de deux palettes (60) s'étendant radialement du noyau (13A) et ce de manière diamétralement opposée,
- l'un des deux éléments du mécanisme anti-retour porte dans la chambre deux organes d'étanchéité (62) diamétralement opposés,
- l'autre élément du mécanisme anti-retour est pourvu dans la chambre de deux secteurs de surface (63) diamétralement opposés par rapport à l'axe de rotation du deuxième élément contre lesquels s'appliquent les organes d'étanchéité (62) lorsque les premier et second éléments sont en position angulaire de blocage rétrogire,
- la face interne (59A) à la chambre de la paroi enveloppe (59) comporte deux secteurs de surface (61) diamétralement opposés par rapport à l'axe de rotation du second élément (13) contre lesquels sont appliqués les palettes (60) lorsque les deux éléments (12), (13) du mécanisme anti-retour sont en relation de blocage angulaire l'un par rapport à l'autre,
- l'écart entre l'axe de rotation et les secteurs de surface (61) est plus important que l'écart entre l'axe de rotation et les secteurs de surface (63),
- les volumes libres de la chambre entre le premier (12) et le second (13) éléments sont remplis d'huile,
- en position de blocage angulaire des deux éléments (12), (13) l'un par rapport à l'autre les palettes (60), les organes d'étanchéité (62) et les faces internes à la chambre des parois avant, arrière et d'enveloppe forment deux alvéoles étanches (55) remplis d'huile, le volume d'huile emprisonné s'opposant à la variation de volume de l'alvéole dans le sens d'une diminution et s'opposant donc au mouvement rétrogire du second élément (13).

6. Machine à pistons rotatifs selon la revendication 5 caractérisée par au moins un moyen d'indexage (64) de la position angulaire de blocage des deux éléments (12), (13) l'un par rapport à l'autre.

7. Machine à pistons rotatifs selon la revendication 6 caractérisée en ce que le moyen d'indexage autorise le mouvement rétrogire du second élément (13) vers sa position de blocage en contrôlant ce mouvement.

8. Machine à pistons rotatifs selon la revendication 7 caractérisée en ce que les deux secteurs de surfaces (61) destinés à coopérer avec les palettes (60) sont dotés chacun d'un moyen d'indexage lequel est constitué par une section de fuite (64).

9. Machine à pistons rotatifs selon l'une quelconque des revendications 5, 6, 7 ou 8 caractérisée en ce que les palettes (60) sont montées en coulissement dans un logement diamétral du noyau (13A) du second élément, que les organes d'étanchéité (62) sont portés par le noyau (13A) et sont écartés angulairement des palettes (60) et que les secteurs de surfaces (63), destinés à coopérer avec les organes d'étanchéité (62), sont formés dans la face interne (59A) à la paroi enveloppe (59) à écartement angulaire des secteurs de surface (61).

10. Machine à pistons rotatifs selon l'une quelconque des revendications 5, 6, 7, 8 caractérisée en ce que les secteurs de surfaces (63) avec lesquels coopèrent les organes d'étanchéité (62) sont ménagés sur le noyau (13A) du second élément (13), que les palettes (60) du second élément (13) sont fixes par rapport au noyau (13A) et que les organes d'étanchéité (62) sont articulés au premier élément (12) et sont pilotes dans leur mouvement de basculement vers le noyau (13A) du second élément ou en écartement de celui-ci chacun par au moins une came (65).

11. Machine à pistons rotatifs selon la revendication 10 caractérisée en ce que la came (65) est accouplée soit au piston à mouvement continu (5) soit au second élément (13) du mécanisme anti-retour.

12. Machine selon la revendication 1 caractérisée en ce que le moteur hydraulique (25) est accouplé par son stator (5') au rotor (5) et par son rotor (8') au rotor (8), le volume d'huile apporté par la pompe (24) au moteur hydraulique (25) entraîne une rotation relative du second rotor (8) par rapport au rotor (5).

13. Machine à pistons rotatifs selon la revendication 1 ou la revendication 12 caractérisée en ce que le moteur hydraulique (25) comporte une chambre avant et une chambre arrière connectées par l'intermédiaire du circuit hydraulique à la pompe hydraulique (24), et que le clapet est un clapet rotatif lequel pendant les phases d'admission et de détente réalise un shunt hydraulique en connectant l'une à l'autre les chambres avant et arrière du moteur hydraulique (25) et l'entrée et la sortie de la pompe laquelle débite alors sur elle même.

14. Machine selon la revendication 1 ou la revendication 13 caractérisée en ce que la pompe (24) comporte au moins deux pistons (26) mobiles chacun dans une chambre (27) indépendante dont une est connectée hydrauliquement à la chambre avant du moteur hydraulique (25) et l'autre à la chambre arrière de ce moteur, le mouvement de chacun de ces pistons étant de sens opposé par rapport à celui du mouvement de l'autre piston, la valeur absolue des variations volumiques instantannées des chambres (27) étant sensiblement égales.

15. Machine selon l'une quelconque des revendications 1, 12, 13, 14 caractérisée en ce que:
- le moteur hydraulique est formé par des rotors (5') et (8') montés en interpénétration, accouplés aux rotors (5) et (8) respectivement ou bien constituant partie des rotors (5) et (8) respectivement, le rotor (5') comportant deux pistons diamétralement opposés (5'A) et le rotor (8') des pistons diamétralement opposés (10'),
- le moteur hydraulique (25) comporte quatre capsulismes diamétralement opposés deux à deux, les volumes internes de deux capsulismes diamétralement opposés constituent la chambre arrière du moteur hydraulique, les volumes internes des deux autres la chambre avant,
- la chambre avant du moteur est délimitée par les faces (7'B) des pistons (5'A) et les pistons (10'),
- la chambre arrière est délimitée par les faces (7'A) des pistons (5'A) et les pistons (10'),
- de part et d'autre de chaque piston (5'A) débouchent deux conduites dont une est une conduite d'alimentation et l'autre une conduite de refoulement.

16. Machine à pistons rotatifs selon l'une quelconque des revendications 1, 2, 14, 15 caractérisée en ce que la pompe est du type à pistons radiaux et comporte un stator formant logement étanche dans lequel est monté un rotor comportant les chambres (27) des pistons radiaux (26) lesquels coopèrent avec des surfaces de came (31) solidaires du stator.

17. Machine à pistons rotatifs selon la revendication 16 caractérisée en ce que chaque piston (26) de la pompe (24) comporte un patin de glissement (70) assujetti à glisser sur les surfaces concaves de came (31) ménagées dans une couronne interne (24A) du stator de la pompe (24), que le patin de glissement présente une surface convexe (71) en calotte sphérique qui vient en appui dans un évasement (72) sensiblement conique pratiqué dans le piston (26), que le patin de glissement (70) est pourvu de deux flancs parallèles (73) disposés de part et d'autre de la couronne (24A) en contact glissant avec les deux surfaces latérales (24B) de cette dernière, que le patin de glissement (70) comporte deux lèvres d'appui (74) parallèles, espacées l'une de l'autre, s'étendant chacune de manière continue d'un flanc (73) à l'autre ménageant entre elles soit une dépression soit une partie plane dans laquelle débouche un canal (75) traversant de part en part le patin de glissement (70) pour déboucher dans la forme de calotte sphérique de ce dernier et que le piston (26) est également taversé suivant son axe par un canal (76) débouchant dans la chambre (27) d'une part dans l'évasement (72) d'autre part afin de réaliser un équilibre hydrostatique du patin de glissement et du piston.

18. Machine à pistons rotatifs selon la revendication 16 ou la revendication 17 caractérisée en ce que le motor hydraulique (25)est formé dans le rotor de la pompe (24)

19. Machine à pistons rotatifs selon la revendication 1 comportant une ou plusieurs soupapes (36), (37), caractérisée en ce que les soupapes (36), (37) sont commandées chacune dans le sens de l'ouverture et de la fermeture par des vérins hydrauliques rotatifs, chaque soupape est constituée par un axe avec perçage diamétral (39) monté en rotation dans un logement cylindrique pratiqué dans l'épaisseur du bloc moteur (1) et transversalement à un passage radial (38) pratiqué dans l'épaisseur de la paroi du bloc moteur, ce passage radial (38) étant selon le cas un passage d'admission ou d'échappement.

20. Machine à pistons rotatifs selon la revendication 1 comportant une ou plusieurs soupapes caractérisée en ce que l'une au moins des soupapes est constituée par un boisseau rotatif (79) logé dans une chambre cylindrique du bloc moteur, disposée de manière attenante à la chambre cylindrique 2 et en relation avec cette dernière par des orifices de communication 80 alternativement obturés et dégagés par le boisseau rotatif 79 et ce en concordance avec les phases du cycle thermodynamique se déroulant dans les capsulines moteur.

21. Machine à pistons rotatifs selon la revendication 20 caractérisée en ce que le boisseau rotatif (79) est constitué par un élément cylindrique creux comportant perpendiculairement à son axe de révolution une paroi terminale (81) par laquelle il est fixé à un arbre d'entraînement (83) monté en rotation dans un palier et accouplé à un pignon denté (84) coopérant en engrénement avec une couronne dentée (85) en prise avec le rotor 5 et que la paroi cylindrique du boisseau rotatif (79) comporte une ouverture longitudinale (82) délimitée par deux bordures longitudinales.

22. Machine à piston rotatif selon la revendication (20) ou la revendication (21) caractérisé par un élément de graissage (86) associé au boisseau rotatif (79) et logé dans une chambre cylindrique attenante à celle du boisseau (79) et en communication avec cette dernière, le dit élément de graissage (86) en matériaux spongieux étant alimenté en huile de graissage et étant assujetti à venir cointre la surface cylindrique du boisseau (79).

23. Machine selon la revendication 1 caractérisée par un circuit de refroidissement constitué notamment par un perçage axial pratiqué dans l'arbre (9) du rotor (8), et par au moins un canal débouchant d'une part dans le perçage axial et d'autre part dans le capsulisme non utilisé pour l'évolution du mélange gazeux.

24. Machine selon l'une quelconque des revendications précédentes caractérisée en ce qu'elle comporte au moins deux capsulismes diamétralement opposés dans chacun desquels évolue un mélange gazeux suivant les phases successives d'un cycle thermodynamique.

25. Machine selon la revendication 24 caractérisée en ce que dans les deux capsulismes diamétralement opposés s'accomplissent deux phases identiques du cycle thermodynamique.

26. Machine selon la revendication 24 caractérisée en ce que le cycle thermodynamique se déroulant dans un des capsulismes est décalé en phase par rapport au cycle se déroulant dans l'autre.

27. Machine à pistons rotatifs selon la revendication 24 comportant deux rotors (5) (8) montés en interpénétration l'un dans l'autre caractérisée par au moins deux paires de capsulismes diamétralement opposés, les dites paires de capsulismes étant décalées axialement et séparées les unes des autres par des cloisons étanches, la phase de détente des gaz dans les capsulismes de l'une des paires de capsulismes correspond à la phase d'admission des gaz dans les deux capsulismes de l'autre.

28. Machine selon l'une quelconque des revendications précédentes caractérisée en ce qu'elle comprend plusieurs ensembles moteurs disposés dans un même bloc moteur, autour d'un arbre moteur (43) commun recevant un pignon denté (45) avec lequel s'engrenent des couronnes dentées (46) calées sur les rotors (5) des ensembles moteurs.

29. Machine selon la revendication 28 caractérisée en ce que l'arbre moteur (43) tourne deux fois plus vite que le rotor 5 de chaque ensemble moteur.

30. Machine selon la revendication 29 caractérisée en ce que chaque ensemble moteur comporte une pompe hydraulique à pistons radiaux actionnés par un rotor formé sur l'arbre moteur (43), le rotor étant commun à toutes les pompes.

31. Machine selon la revendication 30 caractérisée en ce que chaque pompe comporte deux pistons (86), (87) montés chacun dans un cylindre (27') disposés selon un même plan radial à l'arbre (43), chaque piston (86), (87) étant actionné dans son cylindre (27') par le rotor de la pompe lequel est formé par deux excentriques (47) et (48) de même diamètre, écartés axialement l'un de l'autre et décalés angulairement l'un de l'autre d'un angle de 180 degrés.

32. Machine selon la revendication 31 caractérisée en ce que le cylindre (27') de l'un des pistons (87), (88) de chaque pompe est en relation par l'intermédiaire d'un joint tournant (52), (91), avec la chambre arrière du moteur hydraulique (25) correspondant, l'autre cylindre (27') étant en relation par l'intermédiaire d'un joint tournant (53), (92), avec la chambre avant de ce même moteur hydraulique.

33. Machine selon la revendication 32 caractérisée en ce que les joints tournants (91), (92) sont coaxialement montés l'un dans l'autre, sont de longueur différentes et s'engagent tous deux dans un même logement cylindrique (93) du corps de pompe dans lequel est disposée une cloison étanche de séparation (94) qui divise le logement en deux compartiments (93A), (93B) et sépare les deux joints tournants (91), (92) l'un de l'autre.

## Patentansprüche

1. Rotationskolbenmaschine (5A9, (10), verwendbar insbesondere als Wärmekraftmaschine, beispielsweise in der als Explosions- oder Dieselmotor bezeichneten Bauart, umfassend einen Motorblock (1), in dem eine zylindrische Kammer (2) angeordnet ist, in der koaxial und unter gegenseitiger Durchdringung zwei Rotoren (5) und (8) angebracht sind, die mit der genannten Kammer zumindest eine Umschließung bilden, die einer Drehung um die geometrische Achse der zylindrischen Kammer (2) unterworfen ist und in der sich eine Gasmischung entsprechend den Phasen eines thermodynamischen Zyklus entwickelt, wobei der eine der beiden Rotoren, nämlich der Rotor (5) in eine kontinuierliche Drehbewegung versetzt wird, während der andere Rotor, nämlich der Rotor (8) , in eine intermittierende Drehbewegung in gleicher Richtung wie der erste Rotor versetzt wird, wobei die genannte Maschine weiterhin umfaßt:
- eine auskuppelbare Einrichtung, um den zweiten Rotor in Drehung zu versetzen, die durch ein Mittel zur Übertragung einer Bewegung zwischen dem Rotor (5) und dem Rotor (8) gebildet wird, welches auf der einen Seite mit dem ersten Rotor (5) und auf der anderen Seite mit dem Rotor (8) gekoppelt ist, wobei dieses Übertragungsmittel auf dem kinematischen Strang zur Übertragung einer Bewegung zwischen dem Rotor (5) und dem Rotor (8) ein Kupplungsorgan aufweist, wobei die genannte Maschine mit einem Rücklaufsicherungsmechanismus versehen ist, dadurch gekennzeichnet, daß dieser Mechanismus ein erstes Element (12) aufweist, welches am Motorblock (1) fixiert ist, und ein zweites Element (13) welches im Eingriff mit dem intermittierend arbeitenden Rotor (8) steht, wobei die genannten Elemente (12) und (13) während den Entspannungs- und Einlaßphasen in winkelmäßiger gegenseitiger Blockierung miteinander zusammenwirken, um zumindest die rückdrehende Bewegung des sich intermittierend bewegenden Rotors (8) zu verhindern, daß das Mittel zur Übertragung einer Bewegung zwischen dem Rotor (5) und dem Rotor (8) gebildet wird durch:
- eine Hydraulikpumpe (24), die mit ihrem Rotor mit dem Rotor (5) und mit ihrem Stator mit dem Motorblock gekoppelt ist,
- einen Hydraulikmotor (25), der mit dem Rotor (8) gekoppelt ist und unter Zwischenschaltung eines Hydraulikkreises mit geschlossener Schleife oder hydrostatischer Übertragung mit der Hydraulikpumpe verbunden ist,
- zumindest eine Verschlußklappe, die ein Kupplungsorgan bildet, welches während der Einlaß- und Entspannungsphasen den Hydraulikkreis zwischen dem Motor (25) und der Pumpe (24) teilweise oder ganz öffnet, und ihn während der Kompressions- und Auslaßphasen schließt, wobei die vollständige oder teilweise Öffnung zu einem Auskuppelvorgang führt, während die Schließung einem Einkuppelvorgang entspricht.

2. Rotationskolbenmaschine nach Anspruch 1, dadurch gekennzeichnet, daß eines der beiden Elemente des Rücklaufsicherungsmechanismus ein Sperrad ist, welches zumindest zwei Zähne (14) aufweist, die einander diametral gegenüberliegend angeordnet sind und die beiden Stillstandspositionen des Rotors (8) festlegen, wobei das andere Element zwei radiale Ansätze (15) aufweist, die einander diametral gegenüberliegen und jeweils in beweglicher Weise in einer Bohrung gehalten sind und auf diese Weise aus einer Rückzugs- oder Rückstellposition in eine Austrittsposition bewegbar sind, in der jeder von ihnen mit dem entsprechenden Zahn (14) so zusammenwirkt, daß eine winkelmäßige Blockierung des Rotors (8) in einer der Drehrichtung des Rotors (5) entgegengesetzten Richtung gewährleistet ist, wobei die genannten Ansätze (15) in ihrer Bohrung jeweils einen Kolben bilden und in Richtung auf ihre Austrittsposition, in der sie mit dem zugehörigen Zahn (14) zusammenwirken, durch eine Feder und/oder durch einen hydraulischen Druck, der durch eine Hydraulikdruckquelle erzeugt wird, bewegt werden.

3. Rotationskolbenmaschine nach Anspruch 1 oder 2, dadurch gekennzeichnet, daß das erste Element (12) des Rücklaufsicherungsmechanismus am Motorblock (1) unter Zwischenschaltung eines Systems (30) zur Absorption und Dämpfung von mechanischen Stößen befestigt ist, welches aus mehreren Dämpfungselementen gebildet wird, die in dem ringförmigen Zeichenraum zwischen dem ersten Element (12) und dem Motorblock (1) regelmäßig in verformbaren Zellen verteilt angeordnet sind, von denen jede durch radiale Wände begrenzt ist, welche in dem gebildeten Zeichenraum verlaufen, und von denen eine am ersten Element fixiert ist und die andere am Motorblock fixiert ist.

4. Rotationskolbenmaschine nach Anspruch 1, dadurch gekennzeichnet, daß das erste (12) und das zweite Element (13) des Rücklaufsicherungsmechanismus zumindest eine Zelle (55) bilden, in der während der Entspannungs- und Einlaßphasen ein Ölvolumen eingeschlossen ist, um zumindest die rückdrehende Rotation des zweiten Elements (13) zu verhindern.

5. Rotationskolbenmaschine nach Anspruch 4, dadurch gekennzeichnet, daß:
- das erste Element (12) koaxial mit den Rotoren (5) und (8) eine Kammer (56) aufweist, in der das zweite Element (13) gehalten ist,
- die Kammer (56) durch zwei vordere (57) und hintere (58) Wände begrenzt ist, die senkrecht zur geometrischen Symmetrieachse der Kammer sind und einen gegenseitigen Abstand voneinander aufweisen, und durch eine Hüllwand (59), die zwischen den vorderen und hinteren Wänden angeordnet ist,
- das zweite Element (13) des Rücklaufsicherungsmechanismus durch ein Kernteil (13A) gebildet ist, das mit dem Rotor (8) mit intermittierender Betriebsweise gekoppelt ist, und von zwei Platten (60), die sich von dem Kernteil (13A) in einander diametral gegenüberstehender Weise in radialer Richtung erstrecken,
- eines der beiden Elemente des Rücklaufsicherungsmechanismus in der Kammer zwei Abdichtungsorgane (62) trägt, die einander diametral gegenüberliegen,
- das andere Element des Rücklaufsicherungsmechanismus in der Kammer mit zwei Flächensektoren (63) versehen ist, die in Bezug auf die Rotationsachse des zweiten Elements einander diametral gegenüberstehen, und gegen die sich die Dichtungsorgane (62) anlegen, wenn sich das erste und zweite Element in einer die Rückdrehung blockierenden Winkelposition befinden,
- die innere Fläche (59A) der Kammer der Hüllwand (59) mit zwei Flächensektoren (61) versehen ist, die einander in Bezug auf die Rotationsachse des zweiten Elements (13) diametral gegenüberstehen, gegen die die Platten (60) angelegt werden, wenn sich die beiden Elemente (12) und (13) des Rücklaufsicherungsmechanismus in Bezug zueinander in einer winkelmäßigen Blockierung befinden,
- der Abstand zwischen der Rotationsachse und den Flächensektoren (61) größer ist als der Abstand zwischen der Rotationsachse und den Flächensektoren (63),
- die freien Volumenbereiche der Kammer zwischen dem ersten (12) und dem zweiten (13) Element mit Öl gefüllt sind,
- in einer Position der winkelmäßigen Blockierung der beiden Elemente (12), (13) in Bezug zueinander, die Platten (60), die Dichtungsorgane (62) und die inneren Flächen der Kammer der vorderen Wand, der hinteren Wand und der Hüllwand zwei dichte Zellen (55) bilden, die mit Öl gefüllt sind, wobei sich das eingeschlossene Ölvolumen einer Veränderung des Volumens der Zelle in der Richtung einer Verkleinerung entgegenstellt und sich somit einer rückdrehenden Bewegung des zweiten Elements (13) entgegenstellt.

6. Rotationskolbenmaschine nach Anspruch 5, dadurch gekennzeichnet, daß zumindest ein Mittel zum Verriegeln (64) der Winkelposition vorhanden ist, die der Blockierung der beiden Elemente (12), (13) in Bezug zueinander entspricht.

7. Rotationskolbenmaschine nach Anspruch 6, dadurch gekennzeichnet, daß das Mittel zur Blockierung die rückdrehende Bewegung des zweiten Elements (13) in Richtung auf seine Blockierungsposition unter Steuerung dieser Bewegung zuläßt.

8. Rotationskolbenmaschine nach Anspruch 7, dadurch gekennzeichnet, daß die beiden Flächensektoren (61), die dazu bestimmt sind, mit den Platten (60) zusammenzuwirken, jeweils mit einem Mittel zur Verriegelung versehen sind, das durch einen Durchlaßquerschnitt (64) gebildet wird.

9. Rotationskolbenmaschine nach einem der Ansprüche 5, 6, 7 oder 8, dadurch gekennzeichnet, daß die Platten (60) in einer Gleitführung in einem diametralen Aufnahmelager des Kernteils (13A) des zweiten Elements gehalten sind, wobei die Dichtungsorgane (62) auf dem Kemteil (13A) gehalten sind und in Winkelrichtung von den Platten (60) beabstandet sind, und wobei die Flächensektoren (63), die dazu bestimmt sind, mit den Dichtungsorganen (62) zusammenzuwirken, in der inneren Fläche (59A) der Hüllwand (59) mit einem Abstand in Winkelrichtung von den Flächensektoren (61) ausgebildet sind.

10. Rotationskolbenmaschine nach einem der Ansprüche 5 bis 8, dadurch gekennzeichnet, daß die Flächensektoren (63), mit denen die Dichtungsorgane (62) zusammenwirken, auf dem Kernteil (13A) des zweiten Elements (13) ausgebildet sind, wobei die Platten (60) des zweiten Elements (13) in Bezug auf das Kernteil (13A) fixiert sind und wobei die Dichtungsorgane (62) auf dem ersten Element (12) gelenkig gehalten sind und in ihrer Pendelbewegung zum Kernteil (13A) des zweiten Elements hin oder von diesem weg jeweils durch zumindest einen Nocken (65) gesteuert sind.

11. Rotationskolbenmaschine nach Anspruch 10, dadurch gekennzeichnet, daß der Nocken (65) entweder mit dem Kolben mit ununterbrochener Bewegung (5) oder mit dem zweiten Element (13) des Rücklaufsicherungsmechanismus gekoppelt ist.

12. Rotationskolbenmaschine nach Anspruch 1, dadurch gekennzeichnet, daß der Hydraulikmotor (25) mit seinem Stator (5') mit dem Rotor (5) und mit seinem Rotor (8') mit dem Rotor (8) gekuppelt ist, wobei das durch die Pumpe (24) zu dem Hydraulikmotor (25) geförderte Ölvolumen eine relative Drehung des zweiten Rotors (8) in Bezug auf den Rotor (5) nach sich zieht.

13. Rotationskolbenmaschine nach Anspruch 1 oder Anspruch 12, dadurch gekennzeichnet, daß der Hydraulikmotor (25) eine vordere Kammer und eine hintere Kammer aufweist, die unter Zwischenschaltung des Hydraulikkreises mit der Hydraulikpumpe (24) verbunden sind, wobei die Verschlußklappe eine drehbare Klappe ist, die während der Einlaß- und Entspannungsphasen einen hydraulischen Nebenschluß bildet, indem die vordere Kammer und die hintere Kammer des Hydraulikmotors (25) und der Eingang und der Ausgang der Pumpe miteinander verbunden werden, wobei diese dann im Kurzschluß arbeitet.

14. Rotationskolbenmaschine nach Anspruch 1 oder Anspruch 13, dadurch gekennzeichnet, daß die Pumpe (24) zumindest zwei Kolben (26) aufweist, die jeder in einer unabhängigen Kammer (27) beweglich sind, von denen die eine hydraulisch mit der vorderen Kammer des Hydraulikmotors (25) verbunden ist und die andere mit der hinteren Kammer des Hydraulikmotors, wobei die Bewegung dieser beiden Kolben jeweils bezüglich der Bewegung des jeweils anderen Kolbens entgegengerichtet ist, und wobei der absolute Wert der momentanen Volumenveränderungen der Kammern (27) im wesentlichen gleich ist.

15. Drehkolbenmaschine nach einem der Ansprüche 1, 12, 13 oder 14, dadurch gekennzeichnet, daß:
- der Hydraulikmotor durch Rotoren (5') und (8') gebildet wird, die so gehalten sind, daß sie sich gegenseitig durchdringen, und die mit den Rotoren (5) und (8) gekoppelt sind oder die einen Teil der Rotoren (5) und (8) bilden, wobei der Rotor (5') zwei Kolben aufweist, die einander diametral gegenüberstehen (5'A), und der Rotor (8') Kolben, die einander diametral gegenüberstehen (10'),
- der Hydraulikmotor (25) vier Umschließungen umfaßt, die einander jeweils paarweise gegenüberstehen, wobei die inneren Volumen der beiden einander diametral gegenüberliegenden Umschließungen die hintere Kammer des Hydraulikmotors bilden, und wobei die inneren Volumen der beiden anderen die vordere Kammer bilden,
- wobei die vordere Kammer des Motors durch die Flächen (7'B) der Kolben (5'A) und die Kolben (10') begrenzt wird,
- die hintere Kammer durch die Flächen (7'A) der Kolben (5'A) und die Kolben (10') begrenzt wird,
- auf der einen und der anderen Seite eines jeden Kolbens (5'A) zwei Leitungen münden, von denen die eine eine Zuführungsleitung und die andere eine Verdrängungsleitung ist.

16. Rotationskolbenmaschine nach einem der Ansprüche 1, 2, 14 oder 15, dadurch gekennzeichnet, daß die Pumpe von der Bauart mit radialen Kolben ist und einen Stator aufweist, der eine dichte Aufnahme bildet, in der ein Rotor angebracht ist, der die Kammern (27) der radialen Kolben (26) beinhaltet, die mit Nockenflächen (31) zusammenwirken, die mit dem Stator fest verbunden sind.

17. Rotationskolbenmaschine nach Anspruch 16, dadurch gekennzeichnet, daß jeder Kolben (26) der Pumpe (24) ein Gleitstück (70) aufweist, welches einer Gleitbewegung auf den konkaven Nockenflächen (31) unterworfen ist, die in einem inneren Kranz (24A) des Stators der Pumpe (24) ausgebildet sind, wobei das Gleitstück eine konvexe Fläche (71) in sphärischer Kalottenform aufweist, die gegen eine im wesentlichen konische Ausnehmung (72) zur Anlage kommt, die in dem Kolben (26) ausgebildet ist, wobei das Gleitstück (70) mit zwei parallelen Seitenflächen (73) versehen ist, die auf der einen und der anderen Seite des Kranzes (24A) angeordnet sind und in gleitendem Kontakt mit den beiden seitlichen Flächen (24B) des Kranzes stehen, wobei das Gleitstück (70) zwei parallele Anlageränder (74) aufweist, die einen gegenseitigen Abstand aufweisen und sich jeweils ununterbrochen von einer Seitenfläche (73) zur anderen erstrecken, wobei dazwischen entweder eine Vertiefung oder ein ebener Bereich vorgesehen ist, in den ein Kanal (75) mündet, der von einer Seite des Gleitstücks (70) zur anderen hindurchgeht, um in die sphärische Kalottenform des Gleitstücks zu münden, und wobei der Kolben (26) ebenfalls entlang seiner Achse von einem Kanal (76) durchdrungen ist, der auf der einen Seite in die Kammer (27) mündet und auf der anderen Seite in die Ausnehmung (72), um ein hydrostatisches Gleichgewicht des Gleitstücks und des Kolbens herzustellen.

18. Rotationskolbenmaschine nach Anspruch 16 oder 17, dadurch gekennzeichnet, daß der Hydraulikmotor (25) im Rotor der Pumpe (24) ausgebildet ist.

19. Rotationskolbenmaschine nach Anspruch 1, mit einem oder mehreren Ventilen (36), (37), dadurch gekennzeichnet, daß die Ventile (36), (37) jeweils in ihrem Öffnungs- und ihren Schließungssinn durch rotierende hydraulische Stelltriebe angesteuert sind, wobei jedes Ventil durch eine Achse mit einer diametralen Bohrung (39) gebildet ist, die zur Drehung in einem zylindrischen Aufnahmeraum angebracht ist, der in der Dicke des Motorblocks (1) und quer zu einem radialen Durchgang (38) ausgebildet ist, der in der Dicke der Wand des Motorblocks ausgebildet ist, wobei dieser radiale Durchgang (38) je nach Anwendungsfall ein Einlaß- oder ein Auslaßdurchlaß ist.

20. Rotationskolbenmaschine nach Anspruch 1, mit einem oder mehreren Ventilen, dadurch gekennzeichnet, daß zumindest eines der Ventile durch eine drehbare Hülse (79) gebildet ist, die in einer zylindrischen Kammer des Motorblocks untergebracht ist und die in einer an die zylindrische Kammer (2) anstoßenden Weise angeordnet ist und über Verbindungsöffnungen (80) in Beziehung mit dieser Kammer steht, welche abwechselnd durch die rotierende Hülse (79) versperrt und freigegeben werden, wobei dies in Übereinstimmung mit den Phasen des thermodynamischen Zyklus erfolgt, der in den Umschließungen des Motors abläuft.

21. Rotationskolbenmaschine nach Anspruch 20, dadurch gekennzeichnet, daß die rotierende Hülse (79) durch ein zylindrisches, hohles Element gebildet ist, welches senkrecht zu seiner Umdrehungsachse eine endständige Wand (81) aufweist, mit dem es an einer Antriebswelle (83) befestigt ist, die zur Drehung in einem Lager gehalten ist und mit einem Zahnrad (84) gekoppelt ist, welches im Zahneingriff mit einem Zahnkranz (85) zusammenwirkt, das mit dem Rotor (5) im Eingriff steht, wobei die zylindrische Wand der rotierenden Hülse (79) eine in Längsrichtung verlaufende Öffnung (82) aufweist, die durch zwei Längsränder begrenzt wird.

22. Rotationskolbenmaschine nach Anspruch 20 oder Anspruch 21, gekennzeichnet durch ein Schmierelement (86), welches der rotierenden Hülse (79) zugeordnet ist und in einer zylindrischen Kammer untergebracht ist, die benachbart zu der der Hülse (79) ist und in Verbindung mit dieser steht, wobei das Schmierelement (86) aus schwammartigem Material mit Schmieröl versorgt wird und gegen die zylindrische Fläche der Hülse (79) angedrückt wird.

23. Rotationskolbenmaschine nach Anspruch 1, gekennzeichnet durch einen Kühlkreislauf, der insbesondere durch eine axiale Bohrung gebildet wird, die in der Welle (9) des Rotors (8) angebracht ist, und durch zumindest einen Kanal, der auf der einen Seite in die axiale Bohrung mündet und auf der anderen Seite in die Umschließung, die für die Entwicklung der Gasmischung nicht verwendet wird.

24. Rotationskolbenmaschine nach einem der vorangehenden Ansprüche, dadurch gekennzeichnet, daß sie zumindest zwei Umschließungen aufweist, die einander diametral gegenüberliegen, wobei sich in jeder dieser beiden Umschließungen eine Gasmischung entsprechend den aufeinanderfolgenden Phasen eines thermodynamischen Zyklus entwikkelt.

25. Rotationskolbenmaschine nach Anspruch 24, dadurch gekennzeichnet, daß in jeder der beiden Umschließungen, die einander diametral gegenüberliegen, zwei identische Phasen des thermodynamischen Zyklus vor sich gehen.

26. Rotationskolbenmaschine nach Anspruch 24, dadurch gekennzeichnet, daß der thermodynamische Zyklus, der in einer der Umschließungen abläuft, hinsichtlich seiner Phase in Bezug auf den Zyklus, der in der anderen Umschließung abläuft, verschoben ist.

27. Rotationskolbenmaschine nach Anspruch 24, mit zwei Rotoren (5) und (8), die unter gegenseitiger Durchdringung angebracht sind, dadurch gekennzeichnet, daß zumindest zwei Paare von Umschließungen, die einander diametral gegenüberstehen, vorhanden sind, wobei die genannten Paare von Umschließungen in Axialrichtung verlagert sind und durch dichte Trennwände voneinander abgetrennt sind, wobei die Phase der Entspannung der Gase in den Umschließungen des einen Paares von Umschließungen der Einlaßphase der Gase in die beiden Umschließungen des anderen Paares entspricht.

28. Rotationskolbenmaschine nach einem der vorangehenden Ansprüche, dadurch gekennzeichnet, daß sie mehrere Antriebseinheiten umfaßt, die in ein und demselben Motorblock angeordnet sind, um eine gemeinsame Antriebswelle (43) herum, die ein Zahnrad (45) aufnimmt, mit dem Zahnkränze (46) in Eingriff stehen, die auf die Rotoren (5) der Antriebseinheiten aufgekeilt sind.

29. Rotationskolbenmaschine nach Anspruch 28, dadurch gekennzeichnet, daß die Antriebswelle (43) doppelt so schnell dreht wie der Rotor (5) einer jeden Antriebseinheit.

30. Rotationskolbenmaschine nach Anspruch 29, dadurch gekennzeichnet, daß jede Antriebseinheit eine Hydraulikpumpe mit radialen Kolben aufweist, die durch einen Rotor betätigt werden, der auf der Antriebswelle (43) ausgebildet ist, wobei der Rotor für alle Pumpen gemeinsam ist.

31. Rotationskolbenmaschine nach Anspruch 30, dadurch gekennzeichnet, daß jede Pumpe zwei Kolben (86), (87) aufweist, die jeweils in einem Zylinder (27') angebracht sind, die in ein und demselben, radial zur Welle (43) verlaufenden Ebene angeordnet sind, wobei jeder Kolben (86), (87) in seinem Zylinder (27') durch den Rotor der Pumpe betätigt wird, der durch zwei Exzenter (47) und (48) mit gleichem Durchmesser gebildet wird, die in Axialrichtung einen gegenseitigen Abstand aufweisen und in Winkelrichtung um einen Winkel von 180° gegeneinander versetzt sind.

32. Rotationskolbenmaschine nach Anspruch 31, dadurch gekennzeichnet, daß der Zylinder (27') eines der Kolben (87), (88) einer jeden Pumpe unter Zwischenschaltung einer drehenden Abdichtung (52), (91) mit der hinteren Kammer des entsprechenden Hydraulikmotors (25) in Beziehung steht, wobei der andere Zylinder (27') unter Zwischenschaltung einer drehenden Abdichtung (53), (92) mit der vorderen Kammer desselben Hydraulikmotors in Beziehung steht.

33. Rotationskolbenmaschine nach Anspruch 32, dadurch gekennzeichnet, daß die drehenden Abdichtungen (91), (92) koaxial ineinander gehalten sind, unterschiedliche Längen aufweisen und beide in ein und demselben zylindrischen Aufnahmeraum (93) des Pumpenkörpers eingreifen, in dem eine dichte Trennwand (94) angeordnet ist, die den Aufnahmeraum in zwei Abteilungen (93A), (93B) aufteilt und die beiden drehenden Verbindungen (91), (92) voneinander trennt.

## Claims

1. Machine with rotary pistons (5A), (10) that is capable of use particularly as a heat-engine for example of the type known as internal combustion or diesel, comprising an engine block (1) in which a cylindrical chamber (2) is made, inside which two rotors (5), (8) are mounted coaxially and so as to interpenetrate, which rotors, together with said chamber, form at least one capsulism (capsulisme) compelled to rotate about the geometric axis of the cylindrical chamber (2) and inside which a gas mixture evolves according to the phase of a thermodynamic cycle, one of the two rotors, the rotor (5), being impelled by a continuous rotary movement while the other, the rotor (8), being impelled by an intermittent rotary movement in the same direction as the former, said machine also comprising:
- a means, capable of being disengaged, for actuating the second rotating rotor constituted by a means for transmitting movement between the rotor (5) and the rotor (8), coupled on the one hand to the first rotor (5) and on the other hand to the rotor (8), said transmission means, on the power train transmitting movement between the rotor (5) and the rotor (8), comprises an engagement member, said machine being provided with a non-return mechanism characterised in that said mechanism comprises a first element (12) fastened to the engine block (1) and a second element (13) engaged with the intermittent-movement rotor (8), said elements (12), (13) co-operating in angular locking with each other during the expansion and intake phases, so as to prevent at least the reverse rotational (rétrogire) movement of. the intermittent-movement rotor (8), that the means for transmitting movement between the rotor (5) and the rotor (8) is constituted by:
- a hydraulic pump (24) coupled by its rotor to the rotor (5) and by its stator to the engine block,
- a hydraulic motor (25) coupled to the rotor (8) and connected via a hydraulic circuit in a closed loop or with hydrostatic transmission to the hydraulic pump,
- at least one flap valve constituting the engagement member, which during the intake and expansion phases partly or fully opens the hydraulic circuit between the motor (25) and the pump (24) and closes it during the compression and exhaust phases, full or partial opening leading to disengaging while closing corresponds to engaging.

2. Rotary-piston machine according to Claim 1 characterised in that one of the two elements of the non-return mechanism is a ratchet wheel comprising at least two teeth (14) that are arranged so as to be diametrically opposed and constitute the two stop positions of the rotor (8), the other element comprises two radial pins (15), diametrically opposed, each mounted in a bore and so as to be moveable from a cleared or retracted position to a projecting position in which each of them is engaged with the corresponding tooth (14) so as to ensure angular locking for the rotor (8) in a direction reverse to the direction of rotation of the rotor (5), said pins (15) form pistons in their bores and are mobilised to their position of projection and engagement with their teeth (14) by a spring and/or by hydraulic pressure delivered by a source of hydraulic pressure.

3. Rotary-piston machine according to Claim 1 or Claim 2 characterised in that the first element (12) of the non-return mechanism is fastened to the engine block (1) via a system (30) for absorbing and dissipating mechanical impacts constituted by several damping elements, regularly distributed in the annular gap between the first element (12) and the engine block (1) in deformable compartments each delimited by two radial walls extending within the annular gap formed, one of which is fastened to the first element and the other of which is fastened to the engine block.

4. Rotary-piston machine according to Claim 1 characterised in that the first (12) and the second (13) element of the non-return mechanism form at least one cell (55) in which, during the expansion and intake phases, a volume of oil is trapped so as to prevent at least the reverse (rétrogire) rotation of the second element (13).

5. Rotary-piston machine according to Claim 4 characterised in that:
- the first element (12), coaxially to the rotors (5) and (8), comprises a chamber (56) inside which the second element (13) is mounted,
- the chamber (56) is delimited by two walls, front (57) and rear (58) perpendicular to the geometric axis of symmetry of the chamber and separated from one another and by an envelope wall (59) arranged between the front and rear walls,
- the second element (13) of the non-return mechanism is constituted by a core (13A) coupled to the intermittently operating rotor (8) and of two paddles (60) extending radially from the core (13A) and so as to be diametrically opposed,
- one of the two elements of the non-return mechanism carries, in the chamber, two diametrically opposed sealing members (62),
- the other element of the non-return mechanism is provided, in the chamber, with two diametrically opposed sectors of surface (63) in relation to the axis of rotation of the second element against which the sealing members (62) are applied when the first and second elements are in an angular position of reverse rotation (rétrogire) locking,
- the inner face (59A) of the chamber of the envelope wall (59) comprises two diametrically opposed sectors of surface (61) in relation to the axis of rotation of the second element (13) against which the paddles (60) are applied when the two elements (12), (13) of the non-return mechanism are in a relationship of angular locking to each other,
- the separation between the axis of rotation and the sectors of surface (61) is greater than the separation between the axis of rotation and the sectors of surface (63),
- the free volumes of the chamber between the first (12) and second (13) elements are filled with oil,
- in the position of angular locking of the two elements (12), (13) to each other the paddles (60), the sealing members (62) and the inner faces of the chamber of the front, rear and envelope walls form two sealed cells (55) filled with oil, the volume of trapped oil opposing any reducing variation in the volume of the cell, and therefore opposing the reverse (rétrogire) movement of the second element (13).

6. Rotary-piston machine according to Claim 5 characterised by at least one means (64) for indexing the angular position locking the two elements (1 2), (13) to each other.

7. Rotary-piston machine according to Claim 6 characterised in that the indexing means permits the reverse rotation (rétrogire) movement of the second element (13) to its locked position while controlling this movement.

8. Rotary-piston machine according to Claim 7 characterised in that the two sectors of surface (61) intended to cooperate with the paddles (60) are each provided with an indexing means which is constituted by a leakage section (64).

9. Rotary-piston machine according to any one of Claims 5, 6, 7 or 8 characterised in that the paddles (60) are mounted so as to slide inside a diametric housing of the core (13A) of the second element, that the sealing members (62) are carried by the core (13A) and are angularly separated from the paddles (60) and that the sectors of surface (63) intended to co-operate with the sealing members (62) are formed inside the inner face (59A) of the envelope wall (59) with angular separation from the sectors of surface (61).

10. Rotary-piston machine according to any one of Claims 5, 6, 7, 8 characterised in that the sectors of surface (63) with which the sealing members (62) co-operate are made on the core (13A) of the second element (13), that the paddles (60) of the second element (13) are fastened with respect to the core (13A) and that the sealing members (62) are articulated to the first element (12) and are controlled in their tilting movement towards the core (13A) of the second element or so as to be separated from the latter each by at least one cam (65).

11. Rotary-piston machine according to Claim 10 characterised in that the cam (65) is coupled either to the continuous-movement piston (5) or to the second element (13) of the non-return mechanism.

12. Machine according to Claim 1 characterised in that the hydraulic motor (25) is coupled by its stator (5') to the rotor (5) and by its rotor (8') to the rotor (8), the volume of oil supplied by the pump (24) to the hydraulic motor (25) leads to the relative rotation of the second rotor (8) with respect to the rotor (5).

13. Rotary-piston machine according to Claim 1 or Claim 1 2 characterised in that the hydraulic motor (25) comprises a front chamber and a rear chamber connected via the hydraulic circuit to the hydraulic pump (24), and that the flap valve is a rotary valve which, during the intake and expansion phases, provides a hydraulic shunt by connecting together the front and rear chambers of the hydraulic motor (25) and the inlet and outlet of the pump which then draws on itself.

14. Machine according to Claim 1 or Claim 13 characterised in that the pump (24) comprises at least two pistons (26) each movable within an independent chamber (27), one of which is connected hydraulically to the front chamber of the hydraulic motor (25) and the other to the rear chamber of this motor, the movement of each of these pistons being in the opposite direction in relation to that of the movement of the other piston, the absolute value of the instantaneous variations in volume of the chambers (27) being substantially equal.

15. Machine according to any one of Claims 1, 12, 13, 14 characterised in that:
- the hydraulic motor is formed by rotors (5') and (8') mounted so as to interpenetrate, coupled to the rotors (5) and (8) respectively or constituting part of the rotors (5) and (8) respectively, the rotor (5') comprising two diametrically opposed pistons (5'A) and the rotor (8'), diametrically opposed pistons (10'),
- the hydraulic motor (25) comprises four diametrically opposed capsulisms (capsulismes) in twos, the internal volumes of two diametrically opposed capsulisms (capsulismes) constituting the rear chamber of the hydraulic motor, the internal volumes of the other two the front chamber,
- the front chamber of the motor is delimited by the faces (7'B) of the pistons (5'A) and the pistons (10'),
- the rear chamber is delimited by the faces (7'A) of the pistons (5'A) and the pistons (10'),
- on either side of each piston (5'A) two pipes open out, one of which is a supply pipe and the other a discharge pipe.

16. Rotary-piston machine according to any one of Claims 1, 2, 14, 15 characterised in that the pump is of the type with radial pistons and comprises a stator forming a sealed housing inside which is mounted a rotor comprising the chambers (27) of the radial pistons (26) which co-operate with cam surfaces (31) integral with the stator.

17. Rotary-piston machine according to Claim 16 characterised in that each piston (26) of the pump (24) comprises a sliding shoe (70) compelled to slide over the concave cam surfaces (31) made in an internal crown (24A) of the stator of the pump (24), that the sliding shoe has a convex surface (71) shaped like a spherical cap, which rests inside a substantially conical flared portion (72) made in the piston (26), that the sliding shoe (70) is provided with two parallel flanks (73) arranged on either side of the crown (24A) in sliding contact with the two lateral surfaces (24B) of the latter, that the sliding shoe (70) has two parallel bearing lips (74), at a distance from one another, each extending continuously from one flank (73) to the other providing between them either a depression or a flat portion into which a channel (75) opens out, which channel passes through the sliding shoe (70) from one side to the other, to open out inside the spherical cap-shape of the latter and that the piston (26) is also passed through along its axis by a channel (76) opening out into the chamber (27), on the one hand inside the flared portion (72) and on the other hand so as to produce hydrostatic equilibrium between the sliding shoe and the piston.

18. Rotary-piston machine according to Claim 16 or Claim 17 characterised in that the hydraulic motor (25) is formed inside the rotor of the pump (24).

19. Rotary-piston machine according to Claim 1 having one or more valves (36), (37), characterised in that the valves (36), (37) are each controlled as regards opening and shutting by rotary hydraulic jacks, each valve is constituted by an axis with a diametric hole (39) mounted in rotation in a cylindrical housing made within the thickness of the engine block (1) and transversely with respect to a radial passage (38) made within the thickness of the wall of the engine block, this radial passage (38) being, as appropriate, an intake or exhaust passage.

20. Rotary-piston machine according to Claim 1 comprising one or more valves characterised in that at least one of the valves is constituted by a rotary bush (79) housed in a cylindrical chamber of the engine block, arranged so as to be adjacent to the cylindrical chamber (2) and in relation to the latter by means of communication orifices (80) alternately blocked and opened by the rotary bush (79), synchronised with the phases of the thermodynamic cycle taking place in the engine capsulines (capsulines).

21. Rotary-piston machine according to Claim 20 characterised in that the rotary bush (79) is constituted by a hollow cylindrical element comprising, perpendicular to its axis of rotation, an end wall (81) by which it is fastened to a drive shaft (83) rotatably mounted inside a bearing and coupled to a toothed pinion (84) co-operating by meshing with a toothed crown (85) engaged with the rotor (5) and that the cylindrical wall of the rotary bush (79) comprises a longitudinal opening (82) delimited by two longitudinal edges.

22. Rotary-piston machine according to Claim 20 or Claim 21 characterised by a lubrication element (86) associated with the rotary bush (79) and housed in a cylindrical chamber adjacent to that of the bush (79) and in communication with the latter, said lubrication element (86) made of spongy material being supplied with lubricating oil and being compelled to come against the cylindrical surface of the bush (79).

23. Machine according to Claim 1 characterised by a cooling circuit constituted in particular by an axial hole made in the shaft (9) of the rotor (8), and by at least one channel opening out on the one hand inside the axial hole and on the other hand inside the capsulism (capsulisme) not used for the evolution of the gas mixture.

24. Machine according to any one of the preceding claims characterised in that it comprises at least two diametrically opposite capsulisms (capsulismes) in each of which a gas mixture evolves according to the successive phases of a thermodynamic cycle.

25. Machine according to Claim 24 characterised in that, inside the two diametrically opposite capsulisms (capsulismes), two identical phases of the thermodynamic cycle take place.

26. Machine according to Claim 24 characterised in that the thermodynamic cycle taking place in one of the capsulisms (capsulismes) is phase-shifted in relation to the cycle taking place in the other.

27. Rotary-piston machine according to Claim 24 comprising two rotors (5) (8) mounted so as to interpenetrate into each other, characterised by at least two pairs of diametrically opposite capsulisms (capsulismes), said pairs of capsulisms (capsulismes) being offset axially and separated from one another by sealed partitions, the expansion phase of the gases in the capsulisms (capsulismes) of one of the pairs of capsulisms (capsulismes) corresponds to the intake phase of the gases in the two capsulisms (capsulismes) of the other.

28. Machine according to any one of the preceding claims characterised in that it comprises several engine assemblies arranged inside the same engine block, around a common engine shaft (43) receiving a toothed pinion (45) meshing with toothed crowns (46) clamped on the rotors (5) of the engine assemblies.

29. Machine according to Claim 28 characterised in that the engine shaft (43) rotates twice as fast as the rotor (5) of each engine assembly.

30. Machine according to Claim 29 characterised in that each engine assembly comprises a hydraulic pump with radial pistons actuated by a rotor formed on the engine shaft (43), the rotor being common to all the pumps.

31. Machine according to Claim 30 characterised in that each pump comprises two pistons (86), (87) each mounted inside a cylinder (27') arranged in the same plane radial to the shaft (43), each piston (86), (87) being actuated in its cylinder (27') by the rotor of the pump which is formed by two eccentrics (47) and (48) of the same diameter, at a distance from one another axially and offset angularly from one another by an angle of 180 degrees.

32. Machine according to Claim 31 characterised in that the cylinder (27') of one of the pistons (87), (88) of each pump is in relation, via a rotating seal (52), (91), with the rear chamber of the corresponding hydraulic motor (25), the other cylinder (27') being in relation, via a rotating seal (53), (92), with the front chamber of the same hydraulic motor.

33. Machine according to Claim 32 characterised in that the rotating seals (91), (92) are mounted coaxially inside one another, are of different lengths and both engage in the same cylindrical housing (93) of the pump body in which a sealed separating partition (94) is arranged, which partition divides the housing into two compartments (93A), (93B) and separates the two rotating seals (91), (92) from one another.
